# EUROPÄISCHE PATENTSCHRIFT

(11) **EP 1 432 595 B1**
(45) Veröffentlichungstag und Bekanntmachung des Hinweises auf die Patenterteilung: **23.02.2005**
(21) Anmeldenummer: 02777258.1
(22) Anmeldetag: 30.09.2002
(51) Int. Cl.: B60Q 5/00, F01N 7/00

(54) **SCHALLWANDLERKOPF, DIESEN UMFASSENDEN SCHALLWANDLER UND VERFAHREN ZUR SCHALLWANDLUNG, INSBESONDERE FÜR EIN KRAFTFAHRZEUG**
ACOUSTIC TRANSDUCER HEAD, ACOUSTIC TRANSDUCER PROVIDED WITH SAID HEAD AND METHOD FOR ACOUSTIC TRANSDUCTION, IN PARTICULAR FOR A MOTOR VEHICLE
TETE DE TRANSDUCTEUR ACOUSTIQUE, TRANSDUCTEUR ACOUSTIQUE POURVU DE CETTE TETE ET PROCEDE DE TRANSDUCTION ACOUSTIQUE, EN PARTICULIER POUR UN VEHICULE AUTOMOBILE

(30) Priorität: 04.10.2001 DE 10149169
(43) Veröffentlichungstag der Anmeldung: 30.06.2004
(73) Patentinhaber: WOCO Industrietechnik GmbH, 63628 Bad Soden-Salmünster (DE)
(72) Erfinder: WOLF, Anton, 63571 Gelnhausen (DE); HOHMANN, Josef, 36396 Steinau-Ürzell (DE); STICHER, Ralph, 36396 Steinau (DE)
(74) Vertreter: Weber-Bruls, Dorothée, Dr.
(86) Internationale Anmeldenummer: PCT/EP2002/010925
(87) Internationale Veröffentlichungsnummer: WO 2003/031227

(56) Entgegenhaltungen:
- DE-A- 10 042 012

## Beschreibung

Die vorliegende Erfindung betrifft einen Schallwandlerkopf, mit mindestens einer Einlaßöffnung für eine Zufuhrleitung, mindestens einen ersten Pulsationsumwandlungsglied und mindestens einem Schallabstrahlungsbereich in einem Gehäuse, und einen Schallwandler in einem Abgas- und/oder Ansaugbereich einer Brennkraftmaschine, insbesondere eines Kraftfahrzeuges, mit solch einem Schallwandlerkopf, sowie ein Verfahren zur Schallumwandlung.

Beispielsweise aus der DE 199 22 216 A1 ist ein gattungsgemäßer Schallwandlerkopf, als Teil einer Schallübertragungsvorrichtung für ein Kraftfahrzeug bekannt. Durch die Schallübertragungsvorrichtung wird erreicht, daß eine gezielte Schallübertragung von einem Ansaugtrakt einer Brennkraftmaschine eines Kraftfahrzeuges zu einem Innenraum des Kraftfahrzeugs erreicht wird. Um eine Verbesserung der Schallabstrahlleistung zu erzielen, wird der Einsatz eines Übertragungskörpers vorgeschlagen, der einen λ/2-Resonator umfaßt. Bevorzugt ist dabei die Ausgangsseite dieses λ/2-Resonators mit einer Membran verschlossen.

Ferner ist in der DE 100 15 697 der Anmelderin ein Schallwandler für Abgaspulsationen beschrieben. Dieser Schallwandler ist der Abgasanlage einer Brennkraftmaschine, insbesondere eines Kraftfahrzeuges, zugeordnet und umfaßt einen gattungsgemäßen Schallwandlerkopf, über den, basierend auf den Abgaspulsationen, Luftschall zumindest in den Raum der Brennkraftmaschine abstrahlbar ist. Dieser Schallwandlerkopf kann verschiedene Geometrien aufweisen und umfaßt eine Membran.

Nachteilig bei den gattungsgemäßen Schallwandlerköpfen ist jedoch, daß bei hohen statischen Luftdrücken innerhalb des Schallwandlerkopfs eine Verspannung der Membran auftreten und damit eine Schallabstrahlung behindert werden kann.

Für Kondensatormikrophone sind Doppelmembransysteme bekannt, siehe die DE 197 15 365 A1. Ein entsprechendes Kondensatormikrophon umfaßt dabei eine erste Membran, welche an eine Gegenelektrode zur Abtastung von Schwingungen der ersten Membran gekoppelt ist, und oberhalb der ersten Membran eine zweite Membran, durch welche ein wirkungsvoller Schutz gegen das Eindringen von Schweiß in das Mikrophon erreicht werden soll. Nachteilig bei diesem Kondensatormikrophon ist jedoch, daß der Abstand zwischen den beiden Membranen sehr klein gehalten werden muß, um eine ausreichende Übertragungswirkung von der zweiten auf die erste Membran zu erzielen.

Aufgabe der vorliegenden Erfindung ist es daher, den gattungsgemäßen Schallwandlerkopf derart weiterzuentwickeln, daß die Nachteile des Stands der Technik überwunden werden, insbesondere in möglichst großen Druckbereichen eine optimierte Schallabstrahlung ermöglicht wird.

Diese Aufgabe wird erfindungsgemäß dadurch gelöst, daß eine im wesentlichen luftdichte Trennwand, mittels der das Gehäuse in zumindest zwei Abschnitte unterteilt ist, wobei ein erster Abschnitt mit der Einlaßöffnung und der zweite Abschnitt mit dem Schallabstrahlungsbereich in Wirkverbindung steht, das erste Pulsationsumwandlungsglied in dem ersten Abschnitt angeordnet ist und denselben in eine erste Kammer und eine zweite Kammer unterteilt, eine Druckausgleichseinrichtung zwischen der ersten Kammer und der zweiten Kammer, ein zweites Pulsationsumwandlungsglied, das zumindest teilweise in dem zweiten Abschnitt zumindest bereichsweise bewegbar angeordnet ist, und eine Übertragungseinrichtung zwischen dem ersten und zweiten Abschnitt zur Übertragung von Schwingungen des ersten Pulsationsumwandlungsglieds auf das zweite Pulsationsumwandlungsglied vorhanden ist.

Dabei kann vorgesehen sein, daß das erste Pulsationsumwandlungsglied zumindest eine erste Membran umfaßt.

Alternativ kann dabei vorgesehen sein, daß das erste Pulsationsumwandlungsglied zumindest einen zumindest bereichsweise in dem ersten Abschnitt bewegbar gelagerten, vorzugsweise topfförmigen, Kolben und/oder eine zumindest bereichsweise in dem ersten Abschnitt bewegbar gelagerte Scheibe umfaßt, wobei der erste Abschnitt vorzugsweise im wesentlichen zumindest im Bereich des Kolbens und/oder der Scheibe zylinderförmig ausgebildet ist und/oder der erste Abschnitt zumindest bereichsweise eine kleinere Querschnittsfläche als der zweite Abschnitt aufweist.

Erfindungsgemäß wird auch vorgeschlagen, daß die Druckausgleichseinrichtung zumindest eine Verbindungsöffnung in dem ersten Pulsationsumwandlungsglied, in einem mit dem ersten Pulsations-umwandlungsglied und der Übertragungseinrichtung in Wirkverbindung stehenden Verbindungsglied und/oder zwischen dem ersten Pulsationsumwandlungsglied und dem Gehäuse und/oder in einem Bypass umfaßt.

Dabei ist vorgesehen, daß die Druckausgleichseinrichtung zumindest ein, vorzugsweise in seinen Dämpfungseigenschaften einstellbares, Dämpfungselement, insbesondere in Form einer variablen Querschnittsverringerung, eines Labyrinths und/oder eines porösen Materials, wie Schaumstoff, Eisenwolle und/oder dergleichen, umfaßt.

Ferner ist erfindungsgemäß vorgesehen, daß die geometrischen Abmessungen des ersten Abschnitts, insbesondere der ersten Kammer und/oder zweiten Kammer, der Einlaßöffnung, der Zufuhrleitung und/oder des zweiten Abschnitts, insbesondere des Schallabstrahlungsbereichs, vorzugsweise während eines Betriebs des Schallwandlerkopfs, veränderbar ist bzw. sind.

Dabei kann vorgesehen sein, daß der Schallabstrahlungsbereich im wesentlichen hornförmig ist.

Die Erfindung ist auch dadurch gekennzeichnet, daß das zweite Pulsationsumwandlungsglied zumindest eine zweite Membran und/oder eine mit einer flexiblen Trennscheibe verbundene Schallabstrahlungsscheibe, welche jeweils den zweiten Abschnitt in eine dritte Kammer und eine vierte Kammer unterteilt bzw. unterteilen, und/oder zumindest einen Körperschallerzeuger, insbesondere umfassend einen Stößel, zur mechanischen Anregung eines zumindest teilweise im Schallabstrahlungsbereich angeordneten Körpers, insbesondere umfaßt von dem Gehäuse, umfaßt.

Vorteilhafterweise kann in einem Schallwandlerkopf gemäß der Erfindung vorgesehen sein, daß das Gehäuse mehrteilig aufgebaut ist, wobei die einzelnen Gehäuseteile vorzugsweise unterschiedliche Materialien, wie Kunststoff und/oder Metall, vorzugsweise Aluminium, umfassen.

Dabei kann vorgesehen sein, daß die erste Membran zwischen einem ersten Gehäuseteil und einem zweiten Gehäuseteil befestigbar ist oder das Gehäuse im Bereich der Trennwand von einem ersten Gehäuseteil und im Bereich des Kolbens und/oder der Scheibe durch ein zweites Gehäuseteil ausgebildet ist.

Bei den beiden vorgenannten Alternativen kann realisiert sein, daß die zweite Membran und/oder die Trennscheibe vorzugsweise zwischen einem dritten Gehäuseteil und einem vierten Gehäuseteil befestigbar ist, wobei vorzugsweise das erste und das vierte Gehäuseteil in einem ausgeformt sind.

Die Erfindung ist beispielsweise dadurch gekennzeichnet, daß die Übertragungseinrichtung zumindest ein, insbesondere starres Koppelelement, mechanisches Koppelelement, elektromechanisches Koppelelement, elektromagnetisches Koppelelement und/oder magnetomechanisches Koppelelement und/oder zumindest eine Positioniereinrichtung umfaßt, wobei das Koppelelement lösbar anbringbar ist.

Dabei kann vorgesehen sein, daß zumindest eine Dichtungseinrichtung, vorzugsweise in Form eines Simerrings, zur Lagerung und Durchführung des Koppelelements.

Die beiden zuvor beschriebenen Alternativen können auch dadurch gekennzeichnet sein, daß das Koppelelement zumindest eine, vorzugsweise elektromagnetische, Abtasteinrichtung zur Abtastung der Schwingungen des ersten Pulsationsumwandlungsglieds und/oder eine, vorzugsweise elektromagnetische, Antriebseinrichtung zum Antrieb des zweiten Pulsationsumwandlungsglieds umfaßt.

Dabei ist vorgesehen, daß die Abtasteinrichtung und/oder die Antriebseinrichtung ortsfest relativ zum Gehäuse und/oder der Trennwand angeordnet ist bzw. sind.

Alternativ dazu kann vorgesehen sein, daß die Abtasteinrichtung zumindest einen, vorzugsweise relativ zum Gehäuse bewegbaren, Pulsationskörper und/oder die Antriebseinrichtung zumindest einen, vorzugsweise relativ zum Gehäuse bewegbaren, Antriebskörper umfaßt, wobei vorzugsweise der Pulsationskörper und der Antriebskörper über zumindest eine Verbindungseinrichtung bedarfsweise miteinander mitnahmesicher koppelbar sind.

Bei dieser Ausführungsform kann auch vorgesehen sein, daß das Gehäuse zumindest im Bereich des Pulsationskörpers und/oder des Antriebskörpers eine permanente Magnetisierung aufweist und der Pulsationskörper und/oder der Antriebskörper zumindest eine erste Spule umfaßt bzw. umfassen, oder zumindest im Bereich des Pulsationskörpers und/oder des Antriebskörpers zumindest eine relativ zum Gehäuse ortsfeste zweite Spule angeordnet und der Pulsationskörper und/oder der Antriebskörper zumindest bereichsweise eine permanente Magnetisierung aufweist bzw. aufweisen.

Bei den beiden vorgenannten Ausführungsformen kann vorgesehen sein, daß die Verbindungseinrichtung eine starr mit dem Pulsationskörper oder dem Antriebskörper verbundene oder von diesem umfaßte Koppelstange aufweist, wobei der Antriebskörper oder der Pulsationskörper im Betrieb des Schallwandlerkopfs entweder im wesentlichen frei relativ zu der Koppelstange bewegbar gelagert oder mitnahmesicher mit der Koppelstange verbunden ist.

Erfindungsgemäß kann dabei vorgesehen sein, daß die mitnahmesichere Verbindung zwischen der Koppelstange einerseits und dem Antriebskörper oder dem Pulsationskörper andererseits elektromagnetisch und/oder mechanisch erfolgt.

Diese Ausführungsform kann vorteilhafterweise dadurch gekennzeichnet sein, daß die Koppelstange zumindest im Bereich des Antriebskörpers oder des Pulsationskörpers eine permanente Magnetisierung aufweist und der Antriebskörper oder der Pulsationskörper im Bereich der Koppelstange zumindest eine dritte Spule umfaßt bzw. umfassen, oder die Koppelstange zumindest im Bereich des Antriebskörpers oder des Pulsationskörpers zumindest eine vierte Spule umfaßt und der Antriebskörper oder der Pulsationskörper im Bereich der Koppelstange eine permanente Magnetisierung aufweist bzw. aufweisen.

Bei den beiden zuvor beschriebenen Alternativen Ausführungsformen kann vorgesehen sein, daß die Koppelstange zumindest im Bereich des Antriebskörpers oder des Pulsationskörpers und/oder der Antriebskörper oder der Pulsationskörper im Bereich der Koppelstange eine Vorrichtung zur Erhöhung des Haftreibungswiderstandes zwischen der Koppelstange einerseits und dem Antriebskörper oder dem Pulsationskörper andererseits, vorzugsweise in Form von zumindest einer steuer- und/oder regelbaren Krallvorrichtung und/oder, zumindest eines mit der Koppelstange, dem Antriebskörper und/oder dem Pulsationskörper verbundenen Elements, das elektrisch, pneumatisch und/oder hydraulisch gegen die Oberfläche des Antriebskörpers, des Pulsationskörpers oder der Koppelstange preßbar ist, umfaßt.

Weiterhin wird vorgeschlagen, daß die Positioniereinrichtung zumindest ein elastisches Element, vorzugsweise in Form eines Federelements, in der ersten Kammer, zweiten Kammer, dritten Kammer und/oder vierten Kammer, insbesondere zwischen dem Pulsationskörper einerseits und der Trennwand des ersten Pulsationsumwandlungsglieds andererseits und/oder der Trennwand einerseits und dem Antriebskörper andererseits, anordbar und/oder während eines Betriebes des Schallwandlerkopfs steuerbar und/oder regelbar umfaßt.

Die vorliegende Erfindung ist vorteilhafterweise gekennzeichnet, durch eine Steuer- und/oder Regeleinrichtung zum Steuern und/oder Regeln der Schallabstrahlcharakteristiken, insbesondere in Wirkverbindung mit der Trennwand, dem ersten Pulsationsumwandlungsglied, dem Dämpfungselement, dem zweiten Pulsationsumwandlungsglied, einem Signalgeber für zumindest ein weiteres die Schallabstrahlungscharakteristik beeinflussendes externes Signal und/oder der Übertragungseinrichtung.

Bevorzugt ist dabei erfindungsgemäß, daß die Steuer- und/oder Regeleinrichtung mit der ersten Spule oder zweiten Spule, insbesondere zum Erfassen einer Bewegung des Pulsationskörpers realtiv zum Gehäuse und/oder zum Herbeiführen einer Bewegung des Antriebskörpers relativ zum Gehäuse, der dritten Spule oder der vierten Spule und/oder der Vorrichtung zur Erhöhung des Reibungswiderstandes, insbesondere zur bedarfsweisen mitnahmesicheren Kopplung des Pulsationskörpers und des Antriebskörpers, in Wirkverbindung steht.

Auch kann dabei vorgesehen sein, daß die Steuer- und/oder Regeleinrichtung mit zumindest einem aktiven Glied, vorzugsweise eines Radios, Motorlagers, Dämpfers und/oder Shakers auf einer Spritzwand, insbesondere zur Übertragung von Bewegungsinformationen des Pulsationskörpers an das aktive Glied, in Wirkverbindung steht.

Dabei kann erfindungsgemäß vorgesehen sein, daß die erste Membran, der Kolben, die Scheibe, die zweite Membran, die Trennscheibe und/oder die Schallabstrahlungsscheibe ein Elastomer, ein Verstärkungsgewebe, einen Kunststoff, ein Blech und/oder ein Metall, vorzugsweise Aluminium, umfaßt bzw. umfassen.

Ferner kann auch vorgesehen sein, daß die erste Membran, die zweite Membran und/oder die Trennscheibe zumindest bereichsweise unterschiedliche Stärken, unterschiedliche Flexibilitäten und/oder unterschiedliche Formen aufweist bzw. aufweisen, vorzugsweise zum Bereitstellen eines steiferen Mittelbereichs und eines flexibleren Randbereichs und/oder mehrteilig ausgeführt ist bzw. sind.

Schließlich wird auch vorgeschlagen, daß die Vorspannung der ersten Membran, der zweiten Membran und/oder der Trennscheibe und/oder die Größe zumindest eines schwingungsfähigen Bereichs der ersten Membran, der zweiten Membran, und/oder der Trennscheibe, insbesondere während des Betriebs des Schallwandlerkopfs, steuerbar und/oder regelbar ist bzw. sind.

Mit der Erfindung wird ferner ein Schallwandler in einem Abgas- und/oder Ansaugbereich einer Brennkraftmaschine, insbesondere eines Kraftfahrzeuges, mit einem erfindungsgemäßen Schallwandlerkopf vorgeschlagen.

Außerdem wird erfindungsgemäß ein Verfahren zur Schallwandlung, insbesondere in einem Kraftfahrzeug, unter Verwendung eines erfindungsgemäßen Schallwandlerkopfs und/oder Schallwandlers vorgeschlagen, wobei das Verfahren gekennzeichnet ist durch Anregen, insbesondere mittels Ansaug- und/oder Abgaspulsationen einer Brennkraftmaschine eines Kraftfahrzeuges, eines in einem ersten Abschnitt des Schallwandlerkopfs angeordneten und mittels einer Druckausgleichseinrichtung druckentlasteten ersten Pulsationsumwandlungsglieds, und Erzeugen einer Bewegung eines zweiten Pulsationsumwandlungsglieds, durch Übertragung einer Bewegung des ersten Pulsationsumwandlungsglieds mittels einer Übertragungseinrichtung auf das zweite Pulsationsumwandlungsglied.

Dabei kann erfindungsgemäß vorgesehen sein, daß die Bewegung durch eine im wesentlichen starre Verbindung zwischen dem ersten Pulsationsumwandlungsglied und dem zweiten Pulsationsumwandlungsglied übertragen wird.

Alternativ kann erfindungsgemäß vorgesehen sein, daß über eine Verbindungseinrichtung, vorzugsweise automatisch und/oder manuell, insbesondere während des Betriebes des Schallwandlerkopfs, bedarfsweise die im wesentlichen starre Verbindung zwischen dem ersten Pulsationsumwandlungsglied und dem zweiten Pulsationsumwandlungsglied hergestellt oder diese Verbindung gelöst wird, vorzugsweise in Abhängigkeit von der Frequenz der dem Schallwandlerkopf zugeführten Pulsationen.

Bevorzugt ist dabei erfindungsgemäß, daß die Bewegung des ersten Pulsationsumwandlungsglieds mittels einer Abtasteinrichtung, vorzugsweise elektromagnetisch, abgetastet wird, von der Abtasteinrichtung ein Bewegungssignal erzeugt wird, das Bewegungssignal mittels einer Steuer- und/oder Regeleinrichtung, vorzugsweise elektronisch, verarbeitet, insbesondere verstärkt, wird und das zweite Pulsationsumwandlungsglied in Abhängigkeit von dem Bewegungssignal mittels einer Antriebseinrichtung bewegt wird.

Schließlich ist eine besonders bevorzugte Ausführungsform des Verfahrens dadurch gekennzeichnet, daß das Bewegungssignal zumindest einem aktiven Glied zugeführt wird, und/oder dem Bewegungssignal zumindest ein zusätzliches Signal zumindest zeitweise zum Antrieb des zweiten Pulsationsumwandlungsglieds überlagert wird.

Der Erfindung liegt somit die überraschende Erkenntnis zugrunde, daß ein Schallwandlerkopf so ausgeführt werden kann, daß einerseits Pulsationen, insbesondere Abgaspulsationen einer Brennkraftmaschine eines Kraftfahrzeugs in Schwingungen in einem im wesentlichen abgeschlossenen Raum, wie dem Motorraum des Kraftfahrzeuges, umgewandelt werden können und andererseits eine Funktionstüchtigkeit auch bei beispielsweise statischen Drücken von 0,5 bis 1 bar gewährleistet ist, indem ein erstes Pulsationsumwandlungsglied sozusagen als Anregungsglied mit einem zweiten Pulsationsumwandlungsglied entweder in Form einer Schallabstrahlungsmembran oder eines Körperschallerregers unter Druckausgleich koppelbar ist. Ferner ermöglicht es der erfindungsgemäße Schallwandlerkopf, daß für alle Frequenzbereiche, im wesentlichen unabhängig von der Amplitude der dem Schallwandlerkopf zugeführten Pulsationen, die jeweils erwünschte Schallabstrahlung erzielt wird. Dabei kann bspw. bei der Zufuhr von Ansaug- bzw. Abgaspulsationen einer Brennkraftmaschine zum Schallwandlerkopf in Abhängigkeit von der Anregungsfrequenz entweder eine starre Verbindung zwischen dem Anregungsglied einerseits und der Schallabstrahlungsmembran einer Schallabstrahlungsscheibe oder einem Körperschallerreger andererseits herbeigeführt werden oder bei hohen Anregungsfrequenzen, bei denen die Pulsationen eine geringere Amplitude aufweisen, diese Verbindung gelöst werden. Im letzeren Fall kann über eine Abtasteinrichtung eine Bewegung des Anregungsglieds erfaßt und über eine Antriebseinrichtung die Schallabstrahlungsmembran oder der Körperschallerreger, die bzw. der sich ja unabhängig von dem Anregungsglied bewegen kann, in Abhängigkeit von der erfaßten Bewegung des Anregungsglieds und/oder weiteren Signalen bewegt werden, um eine bestimmte Schallabstrahlung zu erzeugen.

Weitere Merkmale und Vorteile der Erfindung ergeben sich aus der nachstehenden Beschreibung, in der bevorzugte Ausführungsformen der Erfindung beispielhaft anhand schematischer Zeichnungen erläutert sind. Dabei zeigt:
- Figur 1: eine Schnittansicht einer ersten Ausführungsform des erfindungsgemäßen Schallwandlerkopfs;
- Figur 2: eine Schnittansicht einer zweiten Ausführungsform des erfindungsgemäßen Schallwandlerkopfs;
- Figur 3: eine Schnittansicht einer dritten Ausführungsform des erfindungsgemäßen Schallwandlerkopfs;
- Figur 4: eine Schnittansicht einer vierten Ausführungsform des erfindungsgemäßen Schallwandlerkopfs
- Figur 5: eine Schnittansicht einer fünften Ausführungsform des erfindungsgemäßen Schallwandlerkopfs; und
- Figur 6: eine perspektivische Schnittansicht einer sechsten Ausführungsform des erfindungsgemäßen Schallwandlerkopfs.

In Figur 1 ist ein erster erfindungsgemäßer Schallwandlerkopf 1 mit einem Gehäuse 3 dargestellt, das eine Einlaßöffnung 5 aufweist, welche mit einer nicht dargestellten Zufuhrleitung zur Zuführung von Pulsationen, insbesondere Ansaug- und/oder Abgaspulsationen einer Brennkraftmaschine eines Kraftfahrzeuges, verbunden ist. Innerhalb des Gehäuses 3 ist eine Trennwand 7 angeordnet, welche das Innere des Schallwandlerkopfs 1 in einen der Einlaßöffnung 5 zugewandten ersten Abschnitt und einen einem Schallabstrahlungsbereich 9 zugewandten zweiten Abschnitt unterteilt. Um eine verbesserte Schallabstrahlung des Schallwandlerkopfs 1 zu erreichen, ist das Gehäuse 3 im Schallabstrahlungsbereich 9 in Form eines Horns 11 ausgestaltet. In dem der Einlaßöffnung 5 zugewandten ersten Abschnitt des Schallwandlerkopfs 1 ist eine Anregungsmembran 13 angeordnet, welche den ersten Abschnitt wiederum in eine erste und zweite Kammer 15 und 17 unterteilt, und zwar luftdicht voneinander getrennt. Jedoch weist der Schallwandlerkopf 1 ein Verbindungsrohr 19 auf, welches diese Kammern 15 und 17 so miteinander verbindet, daß stets ein statischer Druckausgleich zwischen denselben erfolgt. Zu diesem Zweck umfaßt das Verbindungsrohr 19 auch ein Dämpfungselement 21, beispielsweise in Form einer verstellbaren Querschnittsverengung des Verbindungsrohrs 19, durch das sichergestellt wird, daß hochfrequente Druckschwankungen aufgrund von über die Einlaßöffnung 5 dem Schallwandlerkopf 1 zugeführten Pulsationen nicht über das Verbindungsrohr 19 übertragen werden. Die Anregungsmembran 13 steht in ihrem zentralen Bereich über ein Verbindungsglied, nämlich in Form eines Mitteltellers 23, mit einer starren Koppelstange 25 in Wirkverbindung. Diese Koppelstange 25 ist über eine Dichtvorrichtung in Form eines Simerrings 27 durch die Trennwand 7 reibungsfrei geführt, um eine luftdichte Abtrennung des ersten Abschnitts von dem zweiten Abschnitt sicherzustellen. Der zweite Abschnitt ist zudem durch eine Schallabstrahlungsmembran 31 in eine dritte und vierte Kammer 29 und 33 unterteilt. Die Schallabstrahlungsmembran 31 weist, wie die Anregungsmembran 13, einen Mittelteller 35 auf, der mit der Koppelstange 25 verbunden ist. Die beiden Membranen 13 und 31 werden über Positioniereinrichtungen in Form von Federelementen 37 und 39 in einer vorherbestimmten Nullage gehalten.

Zur Schallabstrahlung durch den Schallwandlerkopf 1 werden zunächst über die Einlaßöffnung 5 Pulsationen in die erste Kammer 15 eingeleitet. Die in die erste Kammer 15 eingeführten Pulsationen erzwingen eine Auslenkung der Anregungsmembran 13 aus ihrer Nullage und eine Schwingung derselben. Den Pulsationen überlagerte niederfrequente Druckschwankungen, insbesondere statische Druckunterschiede, werden über das Verbindungsrohr 19 zwischen der ersten und zweiten Kammer 15 und 17 ausgeglichen. Dadurch wird eine Verspannung der Anregungsmembran 13 verhindert. Durch das Dämpfungselement 21 wird ferner erreicht, daß hochfrequente Druckveränderungen nicht direkt aus der ersten Kammer 15 an die zweite Kammer 17 weitergeleitet werden. Die Schwingungen der Anregungsmembran 13 werden über den Mittelteller 23 auf die Koppelstange 25 übertragen, wodurch die Schallabstrahlungsmembran 31 in Schwingung versetzt wird und somit die gewünschte Schallabstrahlung erfolgt.

Somit wird durch den erfindungsgemäßen Schallwandlerkopf 1 erreicht, daß eine ungehinderte Schallabstrahlung unabhängig von niederfrequenten Druckschwankungen erfolgt. Ferner kann eine Verbindung der Einlaßöffnung 5 mit der umgebenden Atmosphäre, wie sie zur Abstrahlung von Abgaspulsationen unerwünscht ist, vermieden werden.

Die Schallabstrahlcharakteristiken des Schallwandlerkopfs 1 können auf verschiedene Weisen den dem Schallwandlerkopf 1 zugeführten Pulsationen angepaßt werden. So kann beispielsweise über die Form des Schallabstrahlungsbereichs 9 die gewünschten Abstrahlcharakteristik variiert werden. Ferner kann die Schwingung der Membrane 13 und 31 insbesondere über eine Einstellung des Dämpfungselements 21, der Federelemente 37 und/oder 39 und der Vorspannung der Membranen 13 und/oder 31 variiert werden. Eine Einstellung des Volumens insbesondere in der ersten Kammer 15 und der nicht dargestellten Zufuhrleitung kann unter Bildung eines Helmholtz-Resonators stattfinden.

In Figur 2 ist eine zweite Ausführungsform des erfindungsgemäßen Schallwandlerkopfs 1' dargestellt. Identische Elemente des Schallwandlerkopfs 1' von Figur 2 im Vergleich zum Schallwandlerkopf 1 von Figur 1 weisen die gleichen Bezugszeichen auf. Im Gegensatz zum Schallwandlerkopf 1 der Figur 1 umfaßt der Schallwandlerkopf 1' der Figur 2 eine Anregungsmembran 13' und eine Schallabstrahlungsmembran 31', die Bereiche unterschiedlicher Flexibilität aufweisen. Die Anregungsmembran 13' weist nämlich einen Randbereich 13'a auf, der im Vergleich zum Mittelbereich 13'b eine höhere Flexibilität aufweist. Analog weist die Schallabstrahlungsmembran 31' einen Randbereich 31'a auf, welcher eine größere Flexibilität als ihr Mittelbereich 31'b aufweist. Diese Ausführungsform der Membrane 13' und 31' ermöglicht es, die Schallabstrahlungscharakteristiken des Schallwandlerkopfs 1', neben der Veränderung der Vorspannung der Membrane 13' und 31', durch Veränderung der Größe der Bereiche unterschiedlicher Flexibilität und/oder der Flexibilitätsdifferenz einzustellen.

Ein erfindungsgemäßer Schallwandlerkopf muß jedoch nicht ein Doppelmembransystem umfassen, sondern kann anstelle einer akustisch aktiven Schallabstrahlungsmembran einen Körperschallerreger aufweisen. Eine solche Ausführungsform des erfindungsgemäßen Schallwandlerkopfs 1" ist in Figur 3 dargestellt. Gleiche Elemente des Schallwandlerkopfs 1" von Figur 3 im Vergleich zu den Schallwandlerköpfen 1 und 1' der Figuren 1 und 2 tragen die gleichen Bezugszeichen. Bei dem Schallwandlerkopf 1" ist die Koppelstange 25' einerseits mit dem Mittelteller 23 der Anregungsmembran 13' verbunden, andererseits befindet sich am oberen Ende der Koppelstange 25' ein Stößel 41. Der Schallwandlerkopf 1" ist darüber hinaus über Verbindungselemente 43 mit einem Körper 45 verbunden, so daß über die Einlaßöffnung 5 zugeführte Pulsationen zu Schwingungen der Anregungsmembran 13' und schließlich zu Aufschlägen des Stößels 41 auf den Körper 45 führen, wodurch der Körper 45 zur Abstrahlung von Schallwellen angeregt wird. Bei einer geeigneten Ausführung der Verbindungselemente 43 dient eine zusätzliche Kammer 47 zwischen dem Körper 45 und der Trennwand 7 als Resonanzkörper, so daß über die Bemessung dieser Kammer 47 die Charakteristiken des durch den Körper 45 erzeugten Schalls verändert werden können.

In Figur 4 ist eine vierte Ausführungsform eines erfindungsgemäßen Schallwandlerkopfs 1"' dargestellt, wobei wieder auf die schon bekannten Bezugszeichen zurückgegriffen worden ist. Im Gegensatz zu den in Figuren 1 und 2 dargestellten Ausführungsformen des erfmdungsgemäßen Schallwandlerkopfs wird dabei eine Übertragung der Schwingungen der Anregungsmembran 13" auf die Schallabstrahlungsmembran 31 elektromechanisch durchgeführt. Dazu ist der Mittelteller 23 der Anregungsmembran 13" über eine Stange 49 mit einer elektromagnetomechanischen Abtasteinrichtung 51, welche beispielsweise ein piezo-elektrisches Element umfaßt, verbunden. Die von der Abtasteinrichtung 51 aufgenommenen Signale werden über eine Leitung 53 an eine Regeleinrichtung 55 weitergeleitet. Diese Regeleinrichtung 55 ist über eine Leitung 57 mit einer Antriebseinrichtung 59 verbunden. Die Antriebseinrichtung 59 ist über eine Stange 61 mit dem Mittelteller 35 der Schallabstrahlungsmembran 31 verbunden. Im Gegensatz zu den vorherigen Ausführungsformen des erfindungsgemäßen Schallwandlerkopfs wird der Druckausgleich zwischen den durch die Anregungsmembran 13" voneinander getrennten Kammern 15 und 17, also zwischen der ersten und zweiten Kammer, im Schallwandlerkopf 1"' von Figur 4 durch Öffnungen 63 in der Anregungsmembran 13" erreicht. Die Öffnungen 63 sind mit einem nicht dargestellten Dämpfungselement in Form von Schaumstoff ausgefüllt. Durch diesen Schaumstoff wird erreicht, daß nur niederfrequente Druckschwankungen durch die Öffnungen 63 übertragen werden, nicht jedoch hochfrequente Schwankungen.

Eine Schwingung der Anregungsmembran 13" des Schallwandlerkopfs 1"' von Figur 4 führt dazu, daß Schwingungssignale über die Abtasteinrichtung 51 an die Regeleinrichtung 55 weitergeleitet werden. In Abhängigkeit von der gewünschten Schallabstrahlcharakteristik werden die Schwingungssignale in der Regeleinrichtung 55 so bearbeitet, daß durch an die Antriebseinrichtung 59 abgegebenen Signale eine gewünschte Schwingung der Schallabstrahlungsmembran 31 erzielt wird. Darüber hinaus ist vorgesehen, daß der Regeleinrichtung 55 über eine Leitung 65 weitere Signale zugeführt werden, welche die an die Antriebseinrichtung 59 abgegebenen Signale beeinflussen. Diese Signale führen dazu, daß verschiedene Umgebungsparameter, wie z.B. bei Verwendung des Schallwandlerkopfs 1"' in einem Kraftfahrzeug die Drehzahl der Brennkraftmaschine, die Gaspedalstellung oder die Art des eingelegten Ganges, die Signale, welche an die Antriebseinrichtung 59 geleitet werden, beeinflussen.

In Figur 5 ist eine fünfte Ausführungsform eines erfindungsgemäßen Schallwandlerkopfs 1"" mit den schon bekannten Bezugszeichen für bereits erwähnte Elemente dargestellt. Der Schallwandlerkopf 1"" umfaßt ein Gehäuse 3', das über eine Trennwand 7' in einen einer Einlaßöffnung 5' zugewandten ersten Abschnitt und einen einem Schallabstrahlungsbereich 9' zugewandten zweiten Abschnitt unterteilt ist. Der Schallabstrahlungsbereich 9' weist, wie auch bei den anderen erfindungsgemäßen Ausführungsformen, die Form eines Horns 11' auf. Im ersten Abschnitt ist eine Anregungsmembran 13"' angeordnet, die zumindest eine Öffnung 63' zum Druckausgleich zwischen der ersten und zweiten Kammer 15' und 17' aufweist. Die Anregungsmembran 13'" ist in der zweiten Kammer 17' über ein erstes Federelement 67 mit einem Pulsationskörper 69 verbunden. Ferner ist zwischen dem Pulsationskörper 69 und der Trennwand 7' im ersten Abschnitt ein zweites Federelement 71 angeordnet. Die beiden Federelemente 67 und 71 dienen insbesondere dazu, den dazwischen angeordneten Pulsationskörper 69 bei ruhender Anregungsmembran 13"' in einer vorher definierten Nullage zu halten. Der Pulsationskörper 69 ist mit einer Koppelstange 73 fest verbunden, die durch die Trennwand 7' geführt ist. Zur Abdichtung dient dabei ein in der Trennwand 7' angeordneter Simmerring 27'. Das dem Pulsationskörper 69 gegenüberliegende Ende der Koppelstange 73 ist in einem in einer dritten Kammer 29' im zweiten Abschnitt angeordneten Antriebskörper 75 gelagert. Der Antriebskörper 75 ist seinerseits starr mit einer Schallabstrahlungsmembran 31", die in einer vierten Kammer 33' im zweiten Abschnitt angeordnet ist, verbunden.

Der Schallwandlerkopf 1"" erlaubt eine besonders flexible Schallabstrahlung, insbesondere auch in Abhängigkeit von der Frequenz einer dem Schallwandlerkopf 1"" über die Einlaßöffnung 5' zugeführten Pulsation. Vorallem bei Einsatz des Schallwandlerkopfs 1"" zur Umwandlung von Ansaug- oder Abgaspulsationen einer Brennkraftmaschine besteht das Problem, daß bei hohen Pulsationsfrequenzen, wie sie bei hohen Motorumdrehungszahlen, insbesondere ab 4.000 Umdrehungen pro Minute, auftreten, die Pulsationsamplituden nicht ausreichend groß sind, um eine ausreichende Schallabstrahlung mittels der Schallabstrahlungsmembran 31" bei starrer Verbindung derselben mit der Anregungsmembran 13'" zu erzielen. Beim Betrieb des Schallwandlerkopfs 1"" ist daher insbesondere zwischen unterschiedlichen Anregungsfrequenzen zu unterscheiden.

Bei niedrigen Anregungsfrequenzen wird eine Schallabstrahlung dadurch erzielt, daß die Anregungsmembran 13'" über den Pulsationskörper 69 und den mittels der Koppelstange 73 starr mit dem Pulsationskörper 69 verbundenen Antriebskörper 75 mit der Schallabstrahlungsmembran 31" mechanisch verbunden wird. Zur Verbindung der Koppelstange 73 mit dem Antriebskörper 75 ist im Antriebskörper 75 eine Verbindungseinrichtung 77 vorgesehen. Diese Verbindungseinrichtung 77 umfaßt dabei eine Spule 79 im Antriebskörper 75, und im Bereich des Antriebskörpers 75 weist die Koppelstange 73 eine permanente Magnetisierung auf. Die Spule 79 ist über eine Leitung 81 mit einer Regeleinrichtung 83 verbunden. Bei niedrigen Anregungsfrequenzen wird mittels der Regeleinrichtung 83 die Spule 79 mit Strom versorgt, so daß aufgrund der magnetischen Kraft zwischen dem permanent magnetischen Bereich der Koppelstange 73 und der Spule 79 eine Verbindung zwischen der Koppelstange 73 und dem Antriebskörper 75 hergestellt wird. Somit wird im wesentlichen im niedrigen Frequenzband im Schallwandlerkopf 1"" eine Schallumwandlung in analoger Form wie in den zuvor beschriebenen Schallwandlerköpfen 1, 1' und 1" erzielt.

Bei höheren Anregungsfrequenzen findet eine Schallumwandlung im Schallwandlerkopf 1"" dagegen erst statt, nachdem die Verbindung zwischen der Koppelstange 73 und dem Antriebskörper 75 mittels der Verbindungseinrichtung 77 dadurch gelöst worden ist, daß die Stromzufuhr zur Spule 79 über die Regeleinrichtung 83 ausgeschaltet worden ist. Da somit der Pulsationskörper 69 im wesentlichen mechanisch von dem Antriebskörper 75 getrennt ist, führt eine Bewegung der Anregungsmembran 13"' zwar zu einer Bewegung des Pulsationskörpers 69, jedoch der Antriebskörper 75 und damit die Schallabstrahlungsmembran 31" verbleiben grundsätzlich in Ruhe. Der Pulsationskörper 69 umfaßt jedoch ebenfalls eine Spule 85, und das Gehäuse 3' weist im Bereich der zweiten Kammer 17' eine permanente Magnetisierung auf. Eine Bewegung des Pulsationskörpers 69 führt daher zur Induktion eines Stroms in die Spule 85, der mittels einer Leitung 87 der Regeleinrichtung 83 zugeführt wird. Dieser Induktionsstrom stellt ein Bewegungssignal der Anregungsmembran 13'" dar, das in der Regeleinrichtung 83 ausgewertet bzw. verarbeitet wird. Insbesondere wird in der Regeleinrichtung 83 die Anregungsfrequenz der Anregungsmembran 13"' bestimmt. Das ausgewertete bzw. verarbeitete Bewegungssignal kann von der Regeleinrichtung 83 über eine Leitung 89 insbesondere zur Steuerung eines weiteren nicht dargestellten aktiven Glieds, wie in einem Radio, Motorlager, Dämpfer oder Shaker auf einer Spritzwand innerhalb des Kraftfahrzeugs, übertragen werden. Ferner kann das Bewegungssignal in der Regeleinrichtung 83 verstärkt und über eine Leitung 91 einer weiteren Spule 93, die im Antriebskörper 75 angeordnet ist, zugeführt werden. Das Gehäuse 3' weist im Bereich der dritten Kammer 29' ebenfalls eine permanente Magnetisierung auf, so daß die Anordnung aus Antriebskörper 75, Abstrahlungsmembran 31" und Gehäuse 3' eine Lautsprecheranordnung darstellt. Durch das über die Leitung 91 der Spule 93 zugeführte Signal kann dabei der Antriebskörper 75 in Bewegung versetzt und damit die Schallabstrahlungsmembran 31" angeregt wurden, wodurch eine gewünschte Schallabstrahlung erzeugbar ist. Dies ermöglicht, daß die Bewegung der Anregungsmembran 13"' insbesondere in dem Frequenzbereich, in dem die dem Schallwandlerkopf 1"" zugeführten Pulsationen eine geringe Amplitude aufweisen, verstärkt wird und in eine höheramplitudige Bewegung der Schallabstrahlungsmembran 31" umgewandelt wird.

Es ist jedoch auch denkbar, daß eine Bewegung der Schallabstrahlungsmembran 31" unabhängig von einer Bewegung der Anregungsmembran 13"' erzeugt wird, insbesondere wenn sich die Anregungsmembran 13"' in Ruhe befindet. Dazu können der Regeleinrichtung 83 über eine Leitung 95 Signale zugeführt werden, die in der Regeleinrichtung 83 verarbeitet und dann der Spule 93 zugeführt werden, wodurch der Schallwandlerkopf 1"" als Lautsprecher eingesetzt werden würde. Es ist jedoch auch denkbar, daß dem Schallwandlerkopf 1"" im Betrieb als Übersetzer, wie er zuvor beschrieben wurde, über die Leitung 95 weitere Informationen zugeführt werden, die zu einer gewünschten Verarbeitung des über die Leitung 87 zugeführten Bewegungssignals innerhalb der Regeleinrichtung 83 führen. Insbesondere kann dem Bewegungssignal der Anregungsmembran 13"' ein zusätzliches Signal überlagert oder dieses beliebig verändert als auch gedämpft werden.

Schließlich ist in Figur 6 eine sechste Ausführungsform eines erfindungsgemäßen Schallwandlerkopfs 1""' in perspektivischer Schnittansicht dargestellt. Der Schallwandlerkopf 1""' umfaßt ein Gehäuse 3", das im wesentlichen aus drei Gehäuseteilen 3"a, 3"b sowie 3"c besteht. Das erste und zweite Gehäuseteil 3"a und 3"b sind dabei über erste Verbindungsvorrichtungen 4b und das erste und dritte Gehäuseteil 3"a und 3"c über zweite Verbindungsvorrichtungen 4a, jeweils in Form von Schraubverbindungen, miteinander verbunden. Im Bereich des zweiten Gehäuseteils 3"b ist eine Einlaßöffnung 5" ausgebildet, über die mittels einer nicht dargestellten Zuführleitung Pulsationen, insbesondere Ansaug- und/oder Abgaspulsationen einer Brennkraftmaschine eines Kraftfahrzeugs, dem Schallwandlerkopf 1""' zugeführt werden können. Das erste Gehäuseteil 3"a ist derart ausgeformt, daß eine Trennwand 7" bereitgestellt wird, die das Gehäuse 3" in einen der Einlaßöffnung 5" zugewandten ersten Abschnitt und einen einem Schallabstrahlungsbereich 9" zugewandten zweiten Abschnitt unterteilt. In dem der Einlaßöffnung 5" zugewandten ersten Abschnitt des Gehäuses 3" ist ein erstes Pulsationsumwandlungsglied angeordnet. Im Gegensatz zu den zuvor beschriebenen Ausführungsformen eines erfindungsgemäßen Schallwandlerkopfs umfaßt das erste Pulsationsumwandlungsglied des Schallwandlerkopfs 1""' keine Anregungsmembran, sondern eine Scheibe 100. Die Scheibe 100 weist einen Mittelteller 102 auf und ist im Bereich des Mitteltellers 102 mit einer Koppelstange 104 verbunden. Das zweite Gehäuseteil 3"b weist im Bereich der Scheibe 100 eine zur Scheibe 100 komplementäre Querschnittsform auf, so daß die Scheibe 100 im wesentlichen frei bewegbar innerhalb des zweiten Gehäuseteils 3"b entlang der Längsachse der Koppelstange 104 bewegbar ist. Die Scheibe 100 unterteilt den der Einlaßöffnung 5" zugewandten ersten Abschnitt des Gehäuses 3" in zwei Kammern 15", 17", eine erste Kammer 15" und eine zweite Kammer 17". Um einen statischen Druckausgleich zwischen den Kammern 15", 17" zu erreichen, ist ein Spalt zwischen der Umfangsfläche der Scheibe 100 und dem zweiten Gehäuseteil 3"b vorhanden. Der Spalt bewirkt, daß hochfrequente Druckschwankungen zu einer Bewegung der Scheibe 100 führen, während überlagerte, niederfrequente Druckschwankungen, insbesondere statische Druckunterschiede, über den Spalt zwischen den Kammern 15", 17" ausgeglichen werden. Die Bewegungen der Scheibe 100 werden über die Koppelstange 104 auf eine steife Schallabstrahlungsscheibe 106 übertragen. Ähnlich den zuvor beschriebenen Ausführungsformen ist die Koppelstange 104 über eine Dichtvorrichtung in Form eines Simmerrings 27" durch die Trennwand 7" reibungsfrei geführt, so daß eine luftdichte Abtrennung des ersten Abschnitts von dem zweiten Abschnitts des Gehäuses 3" sichergestellt ist. Zwischen der Schallabstrahlungsscheibe 106 und dem Gehäuse 3" ist eine flexible, membranförmige Trennscheibe 107 angeordnet. Die Trennscheibe 107 weist einen trichterförmigen Mittelbereich 107b auf, der mit der Schallabstrahlungsscheibe 106 verbunden ist bzw. einteilig mit dieser ausgebildet ist. Ferner weist die Trennscheibe 107 einen gewölbten Randbereich 107a auf. Im Randbereich 107a ist die Trennscheibe 107 über die ersten Verbindungsvorrichtungen 4a befestigt Durch die Schallabstrahlungsscheibe 106 und die Trennscheibe 107 wird der erste Abschnitt des Gehäuses 3" in eine dritte Kammer 29", die im wesentlichen von dem ersten Gehäuseteil 3"a umschlossen wird, und eine vierte Kammer 33", die im wesentlichen von dem dritten Gehäuseteil 3"c umschlossen wird, unterteilt. Dieser Aufbau des abstrahlungsseitigen zweiten Pulsationsumwandlungsglieds führt zu dem Vorteil, daß es nur einen kleinen Bauraum einnimmt und somit der Schallumwandlerkopf 1""' kompakter ausgeführt werden kann. Die Schallabstrahlung erfolgt im wesentlichen durch die Bewegung der Schallabstrahlungsscheibe 106, wobei diese durch die trichter- bzw. hornförmige Ausgestaltung der Trennscheibe 107 verstärkt wird. Die Trennscheibe 107 erfüllt darüberhinaus auch die Funktion des dichten Abschlusses zwischen der dritten und vierten Kammer 29", 33", was einen akustischen Kurzschluß zwischen diesen Kammern 29", 33" verhindert. Ferner ermöglicht die Trennscheibe 107 aufgrund ihrer Flexibilität und der Ausformung des Randbereichs 107a eine freie Beweglichkeit der Schallabstrahlungsscheibe 106, ohne daß sich Spannungen innerhalb der Trennscheibe 107 bilden. So kommt es bei einer Bewegung der Schallabstrahlungsscheibe 106 zu einer Schallabstrahlung aus dem Schallwandlerkopf 1""' im Schallabstrahlungsbereich 9".

Im Gegensatz zu den in den Figuren 1 und 2 dargestellten Schallwandlerköpfen 1, 1' ist in der dritten Kammer 29" kein Federelement angeordnet, um die Schallabstrahlungsscheibe 106 in einer vorbestimmten Nullage zu halten. Diese Funktion wird durch ein Federelement 108 erfüllt, das in der zweiten Kammer 17" angeordnet ist und die sich über ein Federsitz 110, der mittels Verbindungsvorrichtungen 112 mit der Trennwand 7" verbunden ist, an der Trennwand 7" abstützt. Auf der der Trennwand 7" gegenüberliegenden Seite des Federelements 108 ist dasselbe mit der Scheibe 100 verbunden. Aufgrund der Zug- bzw. Druckkraft des Federelements 108 wird die Scheibe 100 und damit die über die Koppelstange 104 mit der Scheibe 100 verbundene Schallabstrahlungsscheibe 106 nach einer Auslenkung in eine vorbestimmte N ul lage zurückgeführt.

Der in Figur 6 dargestellt Schallwandlerkopf 1""' weist darüber hinausgehend weitere Vorteile auf. Aufgrund der Unterteilung des Gehäuses 3" in die drei Gehäuseteile 3"a, 3"b, 3"c ist er modular aufgebaut. Es können unterschiedliche Ausführungen der Gehäuseteile 3"a, 3"b, 3"c bereitgestellt werden, die bei einem Zusammenbau des Schallwandlerkopfs 1""' gezielt miteinander kombiniert werden. So können verschiedene dritte Gehäuseteile 3"c vorgesehen sein, um bestimmte Schallabstrahlungscharakteristiken durch deren Formgebung einzustellen. Auch können unterschiedliche Schallabstrahlungsscheiben 106 und Trennscheiben 107 bereitgestellt werden, ohne daß die Geometrie des ersten und dritten Gehäuseteils 3"a und 3"c angepaßt werden muß. Insbesondere kann die Schallabstrahlungscharakteristik dadurch verändert werden, daß die Dimensionen des zweiten Gehäuseteils 3"b in Abhängigkeit von den Dimensionen der Scheibe 100 und/oder aus der Koppelstange 104 aneinander angepaßt werden können. So läßt sich der Schallwandlerkopf 1""' an verschiedene Brennkraftmaschinen dadurch anpassen, daß durch Verlängerung des zweiten Gehäuseteils 3"b ein längerer Hubweg der Scheibe 100 ermöglicht wird oder durch Vergrößerung des Querschnitts des zweiten Gehäuseteils 3"b ein größeres Volumen der ersten Kammer 15" bereitgestellt wird, so daß bei gleichbleibenden Pulsationen eine geringere Bewegung der Scheibe 100 und damit der Schallabstrahlungsscheibe 106 erfolgt, was insbesondere für hochfrequente Pulsationen wünschenswert ist. Auch kann die Form der Scheibe 100 an die Verhältnisse angepaßt werden. So kann anstelle der Scheibe 100 ein topfförmiges Element eingesetzt werden, oder kann die Spaltgröße zwischen der Scheibe 100 und dem zweiten Gehäuse 3"b zur Anpassung der Schallabstrahlcharakteristik verändert werden. Schließlich kann in dem Schallwandlerkopf 1""' auf einfache Weise das Federelement 108, insbesondere zu Anpassungszwecken, ausgetauscht werden, indem die zweiten Verbindungsvorrichtungen 4b geöffnet und anschließend die Verbindung zwischen der Scheibe 100 und der Koppelstange 104 gelöst wird, so daß das Federelement 108 ausgetauscht werden kann.

Es wird also erfindungsgemäß erstmals ein Schallwandlerkopf bereitgestellt, welcher eine ungehinderte Schallabstrahlung bei unterschiedlichen statischen Drücken ermöglicht und in vielfältiger Weise auf eine gewünschte Abstrahlcharakteristik abgestimmt werden kann.

Die in der vorstehenden Beschreibung, in den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1, 1', 1", 1"', 1"", 1""': Schallwandlerkopf
- 3, 3', 3": Gehäuse
- 3"a, 3 "b, 3 "c: Gehäuseteil
- 4a, 4b: Verbindungsvorrichtung
- 5, 5', 5": Einlaßöffnung
- 7, 7', 7": Trennwand
- 9, 9', 9": Schallabstrahlungsbereich
- 11,11': Horn
- 13, 13', 13", 13"': Anregungsmembran
- 13'a: Randbereich
- 13'b: Mittelbereich
- 15, 15', 15": Kammer
- 17, 17', 17": Kammer
- 19: Verbindungsrohr
- 21: Dämpfungselement
- 23: Mittelteller
- 25, 25': Koppelstange
- 27, 27', 27": Simerring
- 29, 29', 29": Kammer
- 31, 31', 31": Schallabtrahlungsmembran
- 31'a: Randbereich
- 31'b: Mittelbereich
- 33, 33', 33": Kammer
- 35: Mittelteller
- 37: Federelement
- 39: Federelement
- 41: Stößel
- 43: Verbindungselemente
- 45: Körper
- 47: Kammer
- 49: Stange
- 51: Abtasteinrichtung
- 53: Leitung
- 55: Regeleinrichtung
- 57: Leitung
- 59: Antriebseinrichtung
- 61: Stange
- 63, 63': Öffnung
- 65: Leitung
- 67: Federelement
- 69: Pulsationskörper
- 71: Federelement
- 73: Koppelstange
- 75: Antriebskörper
- 77: Verbindungseinrichtung
- 79: Spule
- 81: Leitung
- 83: Regeleinrichtung
- 85: Spule
- 87: Leitung
- 89: Leitung
- 91: Leitung
- 93: Spule
- 95: Leitung
- 100: Scheibe
- 102: Mittelteller
- 104: Koppelstange
- 106: Schallabstrahlungsscheibe
- 107: Trennscheibe
- 107a: Randbereich
- 107b: Mittelbereich
- 108: Federelement
- 110: Federsitz
- 112: Verbindungvorrichtung

## Patentansprüche

1. Schallwandlerkopf (1, 1', 1" 1"', 1"", 1""'), mit mindestens einer Einlaßöffnung (5, 5', 5") für eine Zufuhrleitung, mindestens einem ersten Pulsationsumwandlungsglied (13, 13', 13", 13"', 100) und mindestens einem Schallabstrahlungsbereich (9, 9', 9") in einem Gehäuse (3, 3', 3"), **gekennzeichnet durch**
eine im wesentlichen luftdichte Trennwand (7, 7', 7"), mittels der das Gehäuse (3, 3', 3") in zumindest zwei Abschnitte (3"a, 3"b, 3"c) unterteilt ist, wobei ein erster Abschnitt (3"c) mit der Einlaßöffnung (5, 5', 5") und der zweite Abschnitt (3"a, 3"b) mit dem Schallabstrahlungsbereich (9, 9', 9") in Wirkverbindung steht, das erste Pulsationsumwandlungsglied (13, 13', 13",13"', 100) in dem ersten Abschnitt (3"c) angeordnet ist und denselben in eine erste Kammer (15, 15', 15") und eine zweite Kammer (17, 17', 17") unterteilt,
eine Druckausgleichseinrichtung (19, 21, 63, 63', 105) zwischen der ersten Kammer (15, 15', 15") und der zweiten Kammer (17, 17', 17"),
ein zweites Pulsationsumwandlungsglied (31, 31', 31", 41, 106), das zumindest teilweise in dem zweiten Abschnitt (3"a, 3'b) zumindest bereichsweise bewegbar angeordnet ist, und
eine Übertragungseinrichtung (25, 25', 49, 51, 59, 61, 69, 73, 75, 77, 79, 85, 93, 104) zwischen dem ersten und zweiten Abschnitt (3"a, 3"b, 3"c) zur Übertragung von Schwingungen des ersten Pulsationsumwandlungsglieds (13, 13', 13", 100) auf das zweite Pulsationsumwandlungsglied (31, 31', 31", 41, 106).

2. Schallwandlerkopf nach Anspruch 1, **dadurch gekennzeichnet, daß**
das erste Pulsationsumwandlungsglied zumindest eine erste Membran (13, 13', 13", 13"') umfaßt.

3. Schallwandlerkopf nach Anspruch 1, **dadurch gekennzeichnet, daß**
das erste Pulsationsumwandlungsglied zumindest einen zumindest bereichsweise in dem ersten Abschnitt (3"c) bewegbar gelagerten, vorzugsweise topfförmigen, Kolben und/oder eine zumindest bereichsweise in dem ersten Abschnitt (3"c) bewegbar gelagerte Scheibe (100) umfaßt, wobei der erste Abschnitt (3"c) vorzugsweise im wesentlichen zumindest im Bereich des Kolbens und/oder der Scheibe (100) zylinderförmig ausgebildet ist und/oder der erste Abschnitt (3"c) zumindest bereichsweise eine kleinere Querschnittsfläche als der zweite Abschnitt (3"a, 3"b) aufweist.

4. Schallwandlerkopf nach einem der vorangehenden Ansprüche, **dadurch gekennzeichnet, daß**
die Druckausgleichseinrichtung zumindest eine Verbindungsöffnung (63, 63') in dem ersten Pulsationsumwandlungsglied (13", 13'"), in einem mit dem ersten Pulsationsumwandlungsglied (13, 13', 13", 100) und der Übertragungseinrichtung (25, 25', 49,51, 104) in Wirkverbindung stehenden Verbindungsglied (23, 102) und/oder zwischen dem ersten Pulsationsumwandlungsglied (13, 13', 13", 13"', 100) und dem Gehäuse (3, 3', 3") und/oder in einem Bypass (19, 21) umfaßt.

5. Schallwandlerkopf nach Anspruch 4, **dadurch gekennzeichnet, daß**
die Druckausgleichseinrichtung zumindest ein, vorzugsweise in seinen Dämpfungseigenschaften einstellbares, Dämpfungselement (21), insbesondere in Form einer variablen Querschnittsverringerung, eines Labyrinths und/oder eines porösen Materials, wie Schaumstoff, Eisenwolle und/oder dergleichen, umfaßt.

6. Schallwandlerkopf nach einem der vorangehenden Ansprüche, **dadurch gekennzeichnet, daß**
die geometrischen Abmessungen des ersten Abschnitts, insbesondere der ersten Kammer (15,15', 15") und/oder zweiten Kammer (17, 17', 17"), der Einlaßöffnung (5, 5', 5"), der Zufuhrleitung und/oder des zweiten Abschnitts (3"a, 3"b), insbesondere des Schallabstrahlungsbereichs (9, 9', 9"), vorzugsweise während eines Betriebs des Schallwandlerkopfs (1, 1', 1", 1"', 1"", 1""'), veränderbar ist bzw. sind.

7. Schallwandlerkopf nach Anspruch 6, **dadurch gekennzeichnet, daß**
der Schallabstrahlungsbereich (9, 9') im wesentlichen hornförmig (11, 11') ist.

8. Schallwandlerkopf nach einem der vorangehenden Ansprüche, **dadurch gekennzeichnet, daß**
das zweite Pulsationsumwandlungsglied zumindest eine zweite Membran (31, 31', 31") und/oder eine mit einer flexiblen Trennscheibe (107) verbundene Schallabstrahlungsscheibe (106), welche jeweils den zweiten Abschnitt in eine dritte Kammer (29, 29', 29") und eine vierte Kammer (33, 33', 33") unterteilt bzw. unterteilen, und/oder zumindest einen Körperschallerzeuger, insbesondere umfassend einen Stößel (41), zur mechanischen Anregung eines zumindest teilweise im Schallabstrahlungsbereich (9) angeordneten Körpers (45), insbesondere umfaßt von dem Gehäuse (3), umfaßt.

9. Schallwandlerkopf nach einem der vorangehenden Ansprüche, **dadurch gekennzeichnet, daß**
das Gehäuse (3") mehrteilig aufgebaut ist, wobei die einzelnen Gehäuseteile (3"a, 3"b, 3"c) vorzugsweise unterschiedliche Materialien, wie Kunststoff und/oder Metall, vorzugsweise Aluminium, umfassen.

10. Schallwandlerkopf nach Anspruch 9, **dadurch gekennzeichnet, daß**
die erste Membran zwischen einem ersten Gehäuseteil (3"a) und einem zweiten Gehäuseteil (3"b) befestigbar ist oder das Gehäuse (3") im Bereich der Trennwand (7") von einem ersten Gehäuseteil (3"a) und im Bereich des Kolbens und/oder der Scheibe (100) durch ein zweites Gehäuseteil (3"b) ausgebildet ist.

11. Schallwandlerkopf nach Anspruch 9 oder 10, **dadurch gekennzeichnet, daß**
die zweite Membran und/oder die Trennscheibe (107) vorzugsweise zwischen einem dritten Gehäuseteil (3"c) und einem vierten Gehäuseteil (3"a) befestigbar ist, wobei vorzugsweise das erste und das vierte Gehäuseteil (3"a) in einem ausgeformt sind.

12. Schallwandlerkopf nach einem der vorangehenden Ansprüche, **dadurch gekennzeichnet, daß**
die Übertragungseinrichtung zumindest ein, insbesondere starres Koppelelement (25, 25', 104), mechanisches Koppelelement, elektromechanisches Koppelelement (49, 51, 59, 61), elektromagnetisches Koppelelement (69, 73, 75, 77, 79, 85, 93) und/oder magnetomechanisches Koppelelement und/oder zumindest eine Positioniereinrichtung (37, 39, 67, 71, 108) umfaßt, wobei das Koppelelement (25, 25', 104) lösbar anbringbar ist.

13. Schallwandlerkopf nach Anspruch 12, **gekennzeichnet durch**
zumindest eine Dichtungseinrichtung, vorzugsweise in Form eines Simerrings (27, 27', 27"), zur Lagerung und Durchführung des Koppelelements (25, 25', 73, 104).

14. Schallwandlerkopf nach Anspruch 12 oder 13, **dadurch gekennzeichnet, daß**
das Koppelelement zumindest eine, vorzugsweise elektromagnetische, Abtasteinrichtung (51, 69, 85) zur Abtastung der Schwingungen des ersten Pulsationsumwandlungsglieds (13", 13"') und/oder eine, vorzugsweise elektromagnetische, Antriebseinrichtung (59, 75, 93) zum Antrieb des zweiten Pulsationsumwandlungsglieds (31, 31") umfaßt.

15. Schallwandlerkopf nach Anspruch 14, **dadurch gekennzeichnet, daß**
die Abtasteinrichtung (51) und/oder die Antriebseinrichtung (59) ortsfest relativ zum Gehäuse (3) und/oder der Trennwand (7) angeordnet ist bzw. sind.

16. Schallwandlerkopf nach Anspruch 14, **dadurch gekennzeichnet, daß**
die Abtasteinrichtung zumindest einen, vorzugsweise relativ zum Gehäuse bewegbaren, Pulsationskörper (69) und/oder die Antriebseinrichtung zumindest einen, vorzugsweise relativ zum Gehäuse bewegbaren, Antriebskörper (75) umfaßt, wobei vorzugsweise der Pulsationskörper (69) und der Antriebskörper (75) über zumindest eine Verbindungseinrichtung (77) bedarfsweise miteinander mitnahmesicher koppelbar sind.

17. Schallwandlerkopf nach Anspruch 16, **dadurch gekennzeichnet, daß**
das Gehäuse (3') zumindest im Bereich des Pulsationskörpers (69) und/oder des Antriebskörpers (75) eine permanente Magnetisierung aufweist und der Pulsationskörper (69) und/oder der Antriebskörper (75) zumindest eine erste Spule (85, 93) umfaßt bzw. umfassen, oder
zumindest im Bereich des Pulsationskörpers (69) und/oder des Antriebskörpers (75) zumindest eine relativ zum Gehäuse (3') ortsfeste zweite Spule angeordnet und der Pulsationskörper (69) und/oder der Antriebskörper (75) zumindest bereichsweise eine permanente Magnetisierung aufweist bzw. aufweisen.

18. Schallwandlerkopf nach Anspruch 16 oder 17, **dadurch gekennzeichnet, daß**
die Verbindungseinrichtung (77) eine starr mit dem Pulsationskörper (69) oder dem Antriebskörper (75) verbundene oder von diesem umfaßte Koppelstange (73) aufweist, wobei der Antriebskörper (75) oder der Pulsationskörper (69) im Betrieb des Schallwandlerkopfs (1"") entweder im wesentlichen frei relativ zu der Koppelstange (73) bewegbar gelagert oder mitnahmesicher mit der Koppelstange (73) verbunden ist.

19. Schallwandlerkopf nach Anspruch 18, **dadurch gekennzeichnet, daß**
die mitnahmesichere Verbindung zwischen der Koppelstange (73) einerseits und dem Antriebskörper (75) oder dem Pulsationskörper (69) andererseits elektromagnetisch und/oder mechanisch erfolgt.

20. Schallwandlerkopf nach Anspruch 19, **dadurch gekennzeichnet, daß**
die Koppelstange (73) zumindest im Bereich des Antriebskörpers (75) oder des Pulsationskörpers (69) eine permanente Magnetisierung aufweist und der Antriebskörper (75) oder der Pulsationskörper (69) im Bereich der Koppelstange (73) zumindest eine dritte Spule (79) umfaßt bzw. umfassen, oder
die Koppelstange (73) zumindest im Bereich des Antriebskörpers (75) oder des Pulsationskörpers (69) zumindest eine vierte Spule umfaßt und der Antriebskörper (75) oder der Pulsationskörper (69) im Bereich der Koppelstange (73) eine permanente Magnetisierung aufweist bzw. aufweisen.

21. Schallwandlerkopf nach Anspruch 19 oder 20, **dadurch gekennzeichnet, daß**
die Koppelstange (73) zumindest im Bereich des Antriebskörpers (75) oder des Pulsationskörpers (69) und/oder der Antriebskörper (75) oder der Pulsationskörper (69) im Bereich der Koppelstange (73) eine Vorrichtung zur Erhöhung des Haftreibungswiderstandes zwischen der Koppelstange (73) einerseits und dem Antriebskörper (75) oder dem Pulsationskörper (69) andererseits, vorzugsweise in Form von zumindest einer steuer- und/oder regelbaren Krallvorrichtung und/oder, zumindest eines mit der Koppelstange (73), dem Antriebskörper (75) und/oder dem Pulsationskörper (69) verbundenen Elements, das elektrisch, pneumatisch und/oder hydraulisch gegen die Oberfläche des Antriebskörpers (75), des Pulsationskörpers (69) oder der Koppelstange (73) preßbar ist, umfaßt.

22. Schallwandlerkopf nach einem der Ansprüche 12 bis 21, **dadurch gekennzeichnet, daß**
die Positioniereinrichtung zumindest ein elastisches Element, vorzugsweise in Form eines Federelements (37, 39, 67, 71, 108), in der ersten Kammer (15, 15'), zweiten Kammer (17, 17', 17"), dritten Kammer (29, 29') und/oder vierten Kammer (33, 33'), insbesondere zwischen dem Pulsationskörper (69) einerseits und der Trennwand (7') des ersten Pulsationsumwandlungsglieds (13"') andererseits und/oder der Trennwand (7') einerseits und dem Antriebskörper (75) andererseits, anordbar und/oder während eines Betriebes des Schallwandlerkopfs (1, 1', 1", 1"', 1"", 1""') steuerbar und/oder regelbar umfaßt.

23. Schallwandlerkopf nach einem der vorangehenden Ansprüche, **gekennzeichnet durch**
eine Steuer- und/oder Regeleinrichtung (55, 83) zum Steuern und/oder Regeln der Schallabstrahlcharakteristiken, insbesondere in Wirkverbindung mit der Trennwand (7, 7'), dem ersten Pulsationsumwandlungsglied (13, 13',13", 13"', 100), dem Dämpfungselement (21), dem zweiten Pulsationsumwandlungsglied (31, 31', 31", 41, 106), einem Signalgeber für zumindest ein weiteres die Schallabstrahlungscharakteristik beeinflussendes externes Signal und/oder der Übertragungseinrichtung (25, 25', 49, 51, 59, 61, 69, 73, 75, 77, 79, 85, 93, 104).

24. Schallwandlerkopf nach Anspruch 23, **dadurch gekennzeichnet, daß**
die Steuer- und/oder Regeleinrichtung (83) mit der ersten Spule (85,93) oder zweiten Spule, insbesondere zum Erfassen einer Bewegung des Pulsationskörpers (69) realtiv zum Gehäuse (3') und/oder zum Herbeiführen einer Bewegung des Antriebskörpers (75) relativ zum Gehäuse (3'), der dritten Spule (79) oder der vierten Spule und/oder der Vorrichtung zur Erhöhung des Reibungswiderstandes, insbesondere zur bedarfsweisen mitnahmesicheren Kopplung des Pulsationskörpers (69) und des Antriebskörpers (75), in Wirkverbindung steht.

25. Schallwandlerkopf nach Anspruch 24, **dadurch gekennzeichnet, daß**
die Steuer- und/oder Regeleinrichtung (83) mit zumindest einem aktiven Glied, vorzugsweise eines Radios, Motorlagers, Dämpfers und/oder Shakers auf einer Spritzwand, insbesondere zur Übertragung von Bewegungsinformationen des Pulsationskörpers (69) an das aktive Glied, in Wirkverbindung steht

26. Schallwandlerkopf nach einem der Ansprüche 2 bis 25, **dadurch gekennzeichnet, daß**
die erste Membran (13, 13', 13", 13"'), der Kolben, die Scheibe (100), die zweite Membran (31, 31', 31"), die Trennscheibe (107) und/oder die Schallabstrahlungsscheibe (106) ein Elastomer, ein Verstärkungsgewebe, einen Kunststoff, ein Blech und/oder ein Metall, vorzugsweise Aluminium, umfaßt bzw. umfassen.

27. Schallwandlerkopf nach einem der Ansprüche 2 bis 26, **dadurch gekennzeichnet, daß**
die erste Membran (13, 13', 13", 13"'), die zweite Membran (31, 31', 31") und/oder die Trennscheibe (107) zumindest bereichsweise unterschiedliche Stärken, unterschiedliche Flexibilitäten und/oder unterschiedliche Formen aufweist bzw. aufweisen, vorzugsweise zum Bereitstellen eines steiferen Mittelbereichs (13'b, 31'b, 107b) und eines flexibleren Randbereichs (13'a, 31'a, 107a) und/oder mehrteilig ausgeführt ist bzw. sind.

28. Schallwandlerkopf nach einem der Ansprüche 2 bis 27, **dadurch gekennzeichnet, daß**
die Vorspannung der ersten Membran (13, 13', 13", 13"'), der zweiten Membran (31, 31', 31") und/oder der Trennscheibe (10⁷) und/oder die Größe zumindest eines schwingungsfähigen Bereichs der ersten Membran (13, 13', 13", 13"'), der zweiten Membran (31, 31', 31"'), und/oder der Trennscheibe (107), insbesondere während des Betriebs des Schallwandlerkopfs (1, 1', 1", 1"', 1"", 1""), steuerbar und/oder regelbar ist bzw. sind.

29. Schallwandler in einem Abgas- und/oder Ansaugbereich einer Brennkraftmaschine, insbesondere eines Kraftfahrzeuges, mit einem Schallwandlerkopf (1, 1', 1", 1"', 1"", 1""') nach einem der vorangehenden Ansprüche.

30. Verfahren zur Schallwandlung, insbesondere in einem Kraftfahrzeug, unter Verwendung eines Schallwandlerkopfs und/oder Schallwandlers, insbesondere nach einem der vorangehenden Ansprüche, **gekennzeichnet durch**
Anregen, insbesondere mittels Ansaug- und/oder Abgaspulsationen einer Brennkraftmaschine eines Kraftfahrzeuges, eines in einem ersten Abschnitt des Schallwandlerkopfs angeordneten und mittels einer Druckausgleichseinrichtung druckentlasteten ersten Pulsationsumwandlungsglieds, und Erzeugen einer Bewegung eines zweiten Pulsationsumwandlungsglieds, **durch** Übertragung einer Bewegung des ersten Pulsationsumwandlungsglieds mittels einer Übertragungseinrichtung auf das zweite Pulsationsumwandlungsglied.

31. Verfahren nach Anspruch 30, **dadurch gekennzeichnet, daß**
die Bewegung durch eine im wesentlichen starre Verbindung zwischen dem ersten Pulsationsumwandlungsglied und dem zweiten Pulsationsumwandlungsglied übertragen wird.

32. Verfahren nach einem der Anspruch 31, **dadurch gekennzeichnet, daß**
über eine Verbindungseinrichtung, vorzugsweise automatisch und/oder manuell, insbesondere während des Betriebes des Schallwandlerkopfs, bedarfsweise die im wesentlichen starre Verbindung zwischen dem ersten Pulsationsumwandlungsglied und dem zweiten Pulsationsumwandlungsglied hergestellt oder diese Verbindung gelöst wird, vorzugsweise in Abhängigkeit von der Frequenz der dem Schallwandlerkopf zugeführten Pulsationen.

33. Verfahren nach Anspruch 30 oder 32, **dadurch gekennzeichnet, daß**
die Bewegung des ersten Pulsationsumwandlungsglieds mittels einer Abtasteinrichtung, vorzugsweise elektromagnetisch, abgetastet wird, von der Abtasteinrichtung ein Bewegungssignal erzeugt wird, das Bewegungssignal mittels einer Steuer- und/oder Regeleinrichtung, vorzugsweise elektronisch, verarbeitet, insbesondere verstärkt, wird und das zweite Pulsationsumwandlungsglied in Abhängigkeit von dem Bewegungssignal mittels einer Antriebseinrichtung bewegt wird.

34. Verfahren nach Anspruch 33, **dadurch gekennzeichnet, daß**
das Bewegungssignal zumindest einem aktiven Glied zugeführt wird, und/oder dem Bewegungssignal zumindest ein zusätzliches Signal zumindest zeitweise zum Antrieb des zweiten Pulsationsumwandlungsglieds überlagert wird.

## Claims

1. A sound transducer head (1, 1', 1", 1''', 1'''', 1'''''), with at least one inlet opening (5, 5', 5") for a supply line, at least one first pulsation conversion element (13, 13', 13", 13''', 100) and at least one sound radiation zone (9, 9', 9") in a housing (3, 3', 3"), **characterised by**
a substantially air-tight partition (7, 7', 7"), by means of which the housing (3, 3', 3") is divided into at least two sections (3"a, 3" b, 3"c), a first section (3"c) being in operative communication with the inlet opening (5, 5', 5") and the second section (3"a, 3"b) being in operative communication with the sound radiation zone (9, 9', 9"), the first pulsation conversion element (13, 13', 13", 13''', 100) is disposed in the first section (3"c) and divides the same into a first chamber (15, 15', 15") and a second chamber (17, 17', 17"),
a pressure equalisation device (19, 21, 63, 63', 105) between the first chamber (15, 15', 15") and the second chamber (17, 17', 17"),
a second pulsation conversion element (31, 31', 31", 41, 106) which is disposed movably at least partially and at least in zones in the second section (3"a, 3"b), and
a transmission device (25, 25', 49, 51, 59, 61, 69, 73, 75, 77, 79, 85, 93, 104) between the first and second sections (3"a, 3"b, 3" c) for transmitting vibrations from the first pulsation conversion element (13, 13', 13", 100) to the second pulsation conversion element (31, 31', 31'', 41, 106).

2. A sound transducer head according to claim 1, **characterised in that** the first pulsation conversion element comprises at least one first membrane (13, 13', 13", 13''').

3. A sound transducer head according to claim 1, **characterised in that** the first pulsation conversion element comprises at least one preferably pot-shaped piston mounted movably at least in zones in the first section (3"c) and/or a disc (100) mounted movably at least in zones in the first section (3"c), the first section (3"c) preferably being of cylindrical construction substantially at least in the region of the piston and/or of the disc (100) and/or the first section (3"c) has a smaller cross-sectional area than the second section (3"a, 3"b) at least in zones.

4. A sound transducer head according to any one of the preceding claims, **characterised in that** the pressure equalisation device comprises at least one communication opening (63, 63') in the first pulsation conversion element (13", 13'''), in a communication element (23, 102) in operative communication with the first pulsation conversion element (13, 13', 13", 100) and the transmission device (25, 25', 49, 51, 104), and/or between the first pulsation conversion element (13, 13', 13", 13''', 100) and the housing (3, 3', 3") and/or in a bypass (19, 21).

5. A sound transducer head according to claim 4, **characterised in that** the pressure equalisation device comprises at least one damping element (21), the damping properties of which are preferably adjustable, particularly in the form of a variable cross-sectional constriction, a labyrinth and/or a porous material, such as foam material, wire wool and/or the like.

6. A sound transducer head according to any one of the preceding claims, **characterised in that** the geometric dimensions of the first section, particularly of the first chamber (15, 15', 15") and/or second chamber (17, 17', 17"), the inlet opening (5, 5', 5"), the feed line and/or the second section (3"a, 3"b), particularly of the sound radiation zone (9, 9', 9"), is/are variable preferably during an operation of the sound transducer head (1, 1', 1", 1''', 1'''', 1''''').

7. A sound transducer head according to claim 6, **characterised in that** the sound radiation zone (9, 9') is substantially in the form of a horn (11, 11').

8. A sound transducer head according to any one of the preceding claims, **characterised in that** the second pulsation conversion element comprises at least one second membrane (31, 31', 31") and/or a sound radiation disc (106) which is connected to a flexible separating disc (107) and which respectively divides/divide the second section into a third chamber (29, 29', 29") and a fourth chamber (33, 33', 33"), and/or at least one structurally borne sound generator, particularly comprising a rod (41), for mechanical excitation of a body (45) disposed at least partially in the sound radiation zone (9), particularly enclosed by the housing (3).

9. A sound transducer head according to any one of the preceding claims, **characterised in that** the housing (3'') is of multi-part construction, the individual housing parts (3" a, 3"b, 3"c) preferably comprising different materials, such as plastics and/or metal, preferably aluminium.

10. A sound transducer head according to claim 9, **characterised in that** the first membrane is fixable between a first housing part (3"a) and a second housing part (3"b) or the housing (3") is formed in the region of the partition (7") by a first housing part (3" a) and in the region of the piston and/or the disc (100) by a second housing part (3"b).

11. A sound transducer head according to claim 9 or 10, **characterised in that** the second membrane and/or the separating disc (107) is/are fixable preferably between a third housing part (3"c) and a fourth housing part (3"a), the first and fourth housing parts (3"a) preferably being formed in one.

12. A sound transducer head according to any one of the preceding claims, **characterised in that** the transmission device comprises at least one, particularly rigid, coupling element (25, 25', 104), mechanical coupling element, electromechanical coupling element (49, 51, 59, 61), electromagnetic coupling element (69, 73, 75, 77, 79, 85, 93) and/or magnetomechanical coupling element and/or at least one positioning device (37, 39, 67, 71, 108), the coupling element (25, 25', 104) being releasably mountable.

13. A sound transducer head according to claim 12, **characterised by** at least one sealing device, preferably in the form of a rotary shaft seal (27, 27', 27"), for mounting and passage of the coupling element (25, 25', 73, 104).

14. A sound transducer head according to claim 12 or 13, **characterised in that** the coupling element comprises at least one preferably electromagnetic scanning device (51, 69, 85) for the scanning the vibrations of the first pulsation conversion element (13", 13''') and/or a preferably electromagnetic drive device (59, 75, 93) for driving the second pulsation conversion element (31, 31").

15. A sound transducer head according to claim 14, **characterised in that** the scanning device (51) and/or the drive device (59) is/are disposed fixedly relatively to the housing (3) and/or the partition (7).

16. A sound transducer head according to claim 14, **characterised in that** the scanning device comprises at least one pulsation body (69) which is movable preferably relatively to the housing, and/or the drive device comprises at least one drive body (75) preferably movable relatively to the housing, the pulsation body (69) and the drive body (75) preferably being adapted to be coupled together securely in respect of entrainment if required by way of at least one connecting device (77).

17. A sound transducer head according to claim 16, **characterised in that** the housing (3') has a permanent magnetisation at least in the region of the pulsation body (69) and/or of the drive body (75), and the pulsation body (69) and/or the drive body (75) enclose/encloses at least one first coil (85, 93), or
at least in the region of the pulsation body (69) and/or of the drive body (75) at least one second coil fixed relatively to the housing (3') is disposed and the pulsation body (69) and/or the drive body (75) has/have a permanent magnetisation at least in zones.

18. A sound transducer head according to claim 16 or 17, **characterised in that** the connecting device (77) comprises a coupling rod (73) rigidly connected to the pulsation body (69) or the drive body (75) or enclosed by the latter, the drive body (75) or the pulsation body (69) during operation of the sound transducer head (1'''') being either mounted movably substantially freely relatively to the coupling rod (73) or being connected to the coupling rod (73) so as to be secure in respect of entrainment.

19. A sound transducer head according to claim 18, **characterised in that** the entrainment-secure connection between the coupling rod (73) on the one hand and the drive body (75) or the pulsation body (69) on the other hand is effected electromagnetically and/or mechanically.

20. A sound transducer head according to claim 19, **characterised in that** the coupling rod (73) has a permanent magnetisation at least in the region of the drive body (75) or of the pulsation body (69) and the drive body (75) or the pulsation body (69) comprise/comprises at least one third coil (79) in the region of the coupling rod (73), or
the coupling rod (73) at least in the region of the drive body (75) or of the pulsation body (69) comprises at least one fourth coil and the drive body (75) or the pulsation body (69) has/have a permanent magnetisation in the region of the coupling rod (73).

21. A sound transducer head according to claim 19 or 20, **characterised in that** the coupling rod (73) at least in the region of the drive body (75) or of the pulsation body (69) and/or the drive body (75) or the pulsation body (69) in the region of the coupling rod (73) comprise/comprises a device for increasing the adhesion friction resistance between the coupling rod (73) on the one hand and the drive body (75) or the pulsation body (69) on the other hand, preferably in the form of at least one open and/or closed loop controllable claw device and/or at least one element connected to the coupling rod (73), the drive body (75) and/or the pulsation body (69), which element is adapted to be pressed electrically, pneumatically and/or hydraulically against the surface of the drive body (75), of the pulsation body (69), or of the coupling rod (73).

22. A sound transducer head according to any one of claims 12 to 21, **characterised in that** the positioning device comprises at least one elastic element, preferably in the form of a spring element (37, 39, 67, 71, 108), adapted to be disposed in the first chamber (15, 15'), second chamber (17, 17', 17"), third chamber (29, 29') and/or fourth chamber (33, 33'), particularly between the pulsation body (69) on the one hand and the partition (7') of the first pulsation conversion element (13''') on the other hand and/or the partition (7') on the one hand and the drive body (75) on the other hand and/or open and/or closed loop controllable during an operation of the sound transducer head (1, 1', 1", 1''', 1'''', 1''''').

23. A sound transducer head according to any one of the preceding claims, **characterised by** an open and/or closed loop control device (55, 83) for controlling the sound radiation characteristics, particularly in operative communication with the partition (7, 7'), the first pulsation conversion element (13, 13', 13", 13''', 100), the damping element (21), the second pulsation conversion element (31, 31', 31", 41, 106), a signal generator for at least one other external signal influencing the sound radiation characteristic and/or the transmission device (25, 25', 49, 51, 59, 61, 69, 73, 75, 77, 79, 85, 93, 104).

24. A sound transducer head according to claim 23, **characterised in that** the open and/or closed loop control device (83) is operatively connected to the first coil (85, 93) or second coil, particularly for detecting a movement of the pulsation body (69) relatively to the housing (3') and/or for producing a movement of the drive body (75) relative to the housing (3'), the third coil (79) or the fourth coil and/or the device for increasing the friction resistance, particularly for coupling the pulsation body (69) and the drive body (75) so as to be secure in respect of entrainment if required.

25. A sound transducer head according to claim 24, **characterised in that** the open and/or closed loop control device (83) is operatively connected to at least one active element, preferably a radio, engine bearing, damper and/or shaker on a splashback, particularly for transmitting movement information of the pulsation body (69) to the active element.

26. A sound transducer head according to any one of claims 2 to 25, **characterised in that** the first membrane (13, 13', 13", 13'''), the piston, the disc (100), the second membrane (31, 31', 31''), the separating disc (107) and/or the sound radiation disc (106) comprise/comprises an elastomer, a reinforcing fabric, a plastic, a sheet metal and/or a metal, preferably aluminium.

27. A sound transducer head according to any one of claims 2 to 26, **characterised in that** the first membrane (13, 13', 13", 13'''), the second membrane (31, 31', 31"), and/or the separating disc (107) have/has at least in zones different thicknesses, different flexibilities and/or different shapes, preferably to provide a stiffer middle zone (13'b, 31'b, 107b) and a more flexible edge zone (13'a, 31'a, 107a) and/or is/are of multi-part construction.

28. A sound transducer head according to any one of claims 2 to 27, **characterised in that** the prestressing of the first membrane (13, 13', 13", 13'''), of the second membrane (31, 31', 31") and/or of the separating disc (107) and/or the size of at least one vibratable zone of the first membrane (13, 13', 13", 13'''), of the second membrane (31, 31', 31'''), and/or of the separating disc (107) is/are open and/or closed loop controllable particularly during operation of the sound transducer head (1, 1', 1", 1''', 1'''', 1''''').

29. A sound transducer head in an exhaust gas and/or intake zone of an internal combustion engine, particularly for a motor vehicle, with a sound transducer head (1, 1', 1" , 1''', 1'''', 1''''') according to any one of the preceding claims.

30. A sound transducing method, particularly in a motor vehicle, using a sound transducer head and/or sound transducer, particularly according to any one of the preceding claims, **characterised by**
excitation, particularly by means of intake and/or exhaust gas pulsations of an internal combustion engine of a motor vehicle, of a first pulsation conversion element disposed in a first section of the sound transducer head and relieved of pressure by means of a pressure equalisation device, and generation of a movement of a second pulsation conversion element by transmitting a movement of the first pulsation conversion element to the second pulsation conversion element by means of a transmission device.

31. A method according to claim 30, **characterised in that** the movement is transmitted by a substantially rigid connection between the first pulsation conversion element and the second pulsation conversion element.

32. A method according to claim 31, **characterised in that** the substantially rigid connection between the first pulsation conversion element and the second pulsation conversion element is made or the connection is broken by means of a connecting device, preferably automatically and/or manually, particularly during operation of the sound transducer head, as required, preferably in dependence on the frequency of the pulsations fed to the sound transducer head.

33. A method according to claim 30 or 32, **characterised in that** the movement of the first pulsation conversion element is scanned by a scanning device, preferably electromagnetically, a movement signal is generated by the scanning device, the movement signal is processed, preferably electronically, particularly amplified, by means of an open and/or closed loop control device, and the second pulsation conversion element is moved by a drive device in dependence on the movement signal.

34. A sound transducer head according to claim 33, **characterised in that** the movement signal is fed to at least one active element and/or at least one additional signal is superimposed on the movement signal at least periodically to drive the second pulsation conversion element.

## Revendications

1. Tête de transducteur acoustique (1, 1', 1", 1"', 1"", 1""'), comprenant au moins une ouverture d'admission (5, 5', 5") pour une conduite d'amenée, au moins un premier organe de conversion de pulsations (13, 13', 13", 13"', 100) et au moins une zone d'irradiation sonore (9, 9', 9") dans un boîtier (3, 3', 3"), **caractérisée par**
une paroi de séparation (7, 7', 7") pratiquement étanche à l'air, au moyen de laquelle le boîtier (3, 3', 3") est subdivisé en au moins deux tronçons (3"a, 3"b, 3"c), un premier tronçon (3"c) étant relié fonctionnellement à l'ouverture d'admission (5, 5', 5") et le deuxième tronçon (3"a, 3"b) étant relié fonctionnellement à la zone d'irradiation sonore (9, 9', 9"), le premier organe de conversion de pulsations (13, 13', 13", 13"', 100) étant disposé dans le premier tronçon (3"c) et le même étant subdivisé en une première chambre (15, 15', 15") et une deuxième chambre (17, 17', 17"), un dispositif d'équilibrage de pression (19, 21, 63, 63', 105) étant disposé entre la première chambre (15, 15', 15") et la deuxième chambre (17, 17', 17"),
un deuxième organe de conversion de pulsations (31, 31', 31", 41, 106), qui est disposé de façon déplaçable au moins par zones au moins partiellement dans le deuxième tronçon (3"a, 3"b), et
un dispositif de transmission (25, 25', 49, 51, 59, 61, 69, 73, 75, 77, 79, 85, 93, 104) entre le premier et le deuxième tronçon (3"a, 3"b, 3"c), pour la transmission de vibrations du premier organe de conversion de pulsations (13, 13', 13", 100) au deuxième organe de conversion de pulsations (31, 31', 31", 41, 106).

2. Tête de transducteur acoustique selon la revendication 1, **caractérisée en ce que**
le premier organe de conversion de pulsations comprend au moins une première membrane (13, 13', 13", 13"').

3. Tête de transducteur acoustique selon la revendication 1, **caractérisée en ce que**
le premier organe de conversion de pulsations comprend au moins un piston, de préférence en forme de pot, monté déplaçable au moins par zones dans le premier tronçon (3"c) et/ou un disque (100) monté de façon déplaçable au moins par zones dans le premier tronçon (3"c), le premier tronçon (3"c) étant à forme cylindrique, de préférence sensiblement au moins dans la zone du piston et/ou du disque (100)
et/ou le premier tronçon (3"c) présente, au moins par zones, une plus petite aire de section transversale que le deuxième tronçon (3"a, 3"b).

4. Tête de transducteur acoustique selon l'une des revendications précédentes, **caractérisée en ce que** le dispositif d'équilibrage de pression comprend au moins une ouverture de liaison (63, 63') dans le premier organe de conversion de pulsations (13", 13"'), dans un organe de liaison (23, 102) relié fonctionnellement au premier organe de conversion de pulsations (13, 13'; 13", 100) et au dispositif de transmission (25, 25', 49, 51, 104), et/ou entre le premier organe de conversion de pulsations (13, 13', 13", 13"', 100) et le boîtier (3, 3', 3") et/ou une dérivation (19, 21).

5. Tête de transducteur acoustique selon la revendication 4, **caractérisée en ce que** le dispositif d'équilibrage de pression comprend au moins un élément d'amortissement (21), de préférence à caractéristique d'amortissement réglable, en particulier réalisé sous la forme d'une restriction variable de la section transversale, d'un labyrinthe et/ou d'un matériau poreux, telle qu'une substance alvéolaire, une laine de fer et/ou analogue.

6. Tête de transducteur acoustique selon l'une des revendications précédentes, **caractérisée en ce que**
les dimensions géométriques du premier tronçon, en particulier de la première chambre (15, 15', 15") et/ou de la deuxième chambre (17, 17', 17"), de l'ouverture d'admission (5, 5', 5"), de la conduite d'amenée et/ou du deuxième tronçon (3"a, 3"b), en particulier de la zone d'irradiation sonore (9, 9', 9"), est, respectivement sont, susceptible(s) d'être modifié(s), de préférence pendant un fonctionnement de la tête de transducteur acoustique (1, 1', 1", 1"', 1"", 1""').

7. Tête de transducteur acoustique selon la revendication 6, **caractérisée en ce que** la zone d'irradiation sonore (9, 9') est sensiblement en forme de cornet (11, 11').

8. Tête de transducteur acoustique selon l'une des revendications précédentes, **caractérisée en ce que**
le deuxième organe de conversion de pulsations comprend au moins une deuxième membrane (31, 31', 31") et/ou un disque d'irradiation sonore (106), relié à un disque séparateur (107) flexible, qui subdivise, ou subdivisent, chaque fois le deuxième tronçon en une troisième chambre (29, 29', 29") et une quatrième chambre (33, 33', 33"), et/ou comprend au moins un générateur de bruit de corps, en particulier comprenant un percuteur (41), pour l'excitation mécanique d'un corps (45) disposé au moins partiellement dans la zone d'irradiation sonore (9), en particulier entouré par le boîtier (3).

9. Tête de transducteur acoustique selon l'une des revendications précédentes, **caractérisée en ce que** le boîtier (3") est réalisé en plusieurs parties, les différentes parties de boîtier (3"a, 3"b, 3"c) comprenant, de préférence, des matériaux différents, telle qu'une matière synthétique et/ou du métal, de préférence de l'aluminium.

10. Tête de transducteur acoustique selon la revendication 9, **caractérisée en ce que** la première membrane est susceptible d'être fixée entre une première partie de boîtier (3"a) et une deuxième partie de boîtier (3"b), ou bien le boîtier (3") est réalisé, dans la zone de la paroi séparatrice (7"), en étant formé par une première partie de boîtier (3"a) et, dans la zone du piston et/ou du disque (100), en étant formé par une deuxième partie de boîtier (3"b).

11. Tête de transducteur acoustique selon la revendication 9 ou 10, **caractérisée en ce que** la deuxième membrane et/ou le disque séparateur (107) est/sont susceptible(s) d'être fixé(s), de préférence entre une troisième partie de boîtier (3"c) et une quatrième partie de boîtier (3"a), de préférence la première et la quatrième partie de boîtier (3"a) étant formées en un ensemble.

12. Tête de transducteur acoustique selon l'une des revendications précédentes, **caractérisée en ce que** le dispositif de transmission comprend au moins un élément de couplage mécanique, en particulier un élément de couplage (25, 25', 104) rigide, un élément de couplage électromécanique (49, 51, 59, 61), un élément de couplage électromagnétique (69, 73, 75, 77, 79, 85, 93) et/ou un élément de couplage magnéto-mécanique et/ou au moins un dispositif de positionnement (37, 39, 67, 71, 108), l'élément de couplage (25, 25', 104) étant susceptible d'être monté de façon désolidarisable.

13. Tête de transducteur acoustique selon la revendication 12, **caractérisée par** au moins un dispositif d'étanchéité, de préférence réalisé à la forme d'un anneau d'étanchéité (27, 27', 27"), pour effectuer le montage en palier et le passage de l'élément de couplage (25, 25', 73, 104).

14. Tête de transducteur acoustique selon la revendication 12 ou 13, **caractérisée en ce que** l'élément de couplage comprend au moins un dispositif d'exploration (51, 69, 85), de préférence électromagnétique, pour détecter les vibrations du premier organe de conversion de pulsations (13", 13"'), et/ou un dispositif d'entraînement (59, 75, 93), de préférence électromagnétique, pour l'entraînement du deuxième organe de conversion de pulsations (31, 31").

15. Tête de transducteur acoustique selon la revendication 14, **caractérisée en ce que** le dispositif de détection (51) et/ou le dispositif d'entraînement (59) est/sont disposé(s) de façon localement fixe par rapport au boîtier (3) et/ou à la paroi de séparation (7).

16. Tête de transducteur acoustique selon la revendication 14, **caractérisée en ce que** le dispositif de détection comprend au moins un corps de pulsation (69), de préférence déplaçable par rapport au boîtier, et/ou le dispositif d'entraînement comprend au moins un corps d'entraînement (75), de préférence déplaçable par rapport au boîtier, sachant que, de préférence, le corps de pulsation (69) et le corps d'entraînement (75) sont susceptibles, en cas de besoin, d'être couplés ensemble de façon sûre quant à l'entraînement, par l'intermédiaire d'au moins un dispositif de liaison (77).

17. Tête de transducteur acoustique selon la revendication 16, **caractérisée en ce que** le boîtier (3') présente, au moins dans la zone du corps de pulsation (69) et/ou du corps d'entraînement (75), une magnétisation permanente, et le corps de pulsation (69) et/ou le corps d'entraînement (75) comprend, respectivement comprennent, au moins une première bobine (85, 93), ou
au moins dans la zone du corps de pulsation (69) et/ou du corps d'entraînement (75), sont disposés au moins une deuxième bobine localement fixe par rapport au boîtier (3') et le corps de pulsation (69) et/ou le corps d'entraînement (75) présente, respectivement présentent, au moins par zones, une magnétisation permanente.

18. Tête de transducteur acoustique selon la revendication 16 ou 17, **caractérisée en ce que** le dispositif de liaison (77) présente une bielle (73) reliée au corps de pulsation (69) ou au corps d'entraînement (75) ou entourée par celui-ci, où le corps d'entraînement (75) ou le corps de pulsation (69), lorsque la tête de transducteur acoustique (1"") est en fonctionnement, soit est monté de façon déplaçable de façon sensiblement librement par rapport à la bielle (73), soit est reliée de façon sûre en entraînement à la bielle (73).

19. Tête de transducteur acoustique selon la revendication 18, **caractérisée en ce que** la liaison sûre en entraînement entre la bielle (73), d'une part, et le corps d'entraînement (75) ou le corps de pulsation (69), d'autre part, se fait de façon électromagnétique et/ou mécanique.

20. Tête de transducteur acoustique selon la revendication 19, **caractérisée en ce que** la bielle (73) présente au moins, dans la zone du corps d'entraînement (75) ou du corps de pulsation (69), une magnétisation permanente, et le corps d'entraînement (75), ou le corps de pulsation (69), comprend, respectivement comprennent, dans la zone de la bielle (73) au moins une troisième bobine (79), ou
la bielle (73) comprend, au moins dans la zone du corps d'entraînement (75) ou du corps de pulsation (69), au moins une quatrième bobine et le corps d'entraînement (75) ou le corps de pulsation (69) présente, respectivement présentent ,dans la zone de la bielle (73) une magnétisation permanente.

21. Tête de transducteur acoustique selon la revendication 19 ou 20, **caractérisée en ce que** la bielle (73) comprend, au moins dans la zone du corps d'entraînement (75) ou du corps de pulsation (69) et/ou du corps d'entraînement (75) ou du corps de pulsation (69), dans la zone de la bielle (73), un dispositif permettant d'augmenter la résistance au frottement d'adhérence entre la bielle (73), d'une part, et le corps d'entraînement (75), ou le corps de pulsation (69), d'autre part, de préférence réalisé sous la forme d'au moins un dispositif à griffes pouvant être commandé et/ou pouvant être réglé et/ou au moins d'un élément relié à la bielle (73), au corps d'entraînement (75) et/ou au corps de pulsation (69), élément susceptible d'être pressé, de façon électrique, pneumatique et/ou hydraulique, contre la surface du corps d'entraînement (75), du corps de pulsation (69), ou de la bielle (73).

22. Tête de transducteur acoustique selon l'une des revendications 12 à 21, **caractérisée en ce que** le dispositif de positionnement comprend au moins un élément élastique, de préférence réalisé sous la forme d'un élément de ressort (37, 39, 67, 71, 108), susceptible d'être disposé dans la première chambre (15, 15'), la deuxième chambre (17, 17', 17"), la troisième chambre (29, 29') et/ou la quatrième chambre (33, 33'), en particulier entre le corps de pulsation (69), d'une part, et la paroi séparatrice (7') du premier organe de conversion de pulsations (13"'), d'autre part, et/ou la paroi séparatrice (7'), d'une part, et le corps d'entraînement (75), d'autre part, d'une façon susceptible d'être commandée et/ou susceptible d'être réglée pendant un fonctionnement de la tête de transducteur acoustique (1, 1', 1", 1'", 1"", 1""').

23. Tête de transducteur acoustique selon l'une des revendications précédentes, **caractérisée par** un dispositif de commande et/ou de régulation (55, 83) pour commander et/ou régler les caractéristiques d'irradiation sonore, en particulier en liaison fonctionnelle avec la paroi séparatrice (7, 7'), le premier organe de conversion de pulsations (13, 13', 13", 13'", 100), l'élément d'amortissement (21), le deuxième organe de conversion de pulsations (31, 31', 31", 41, 106), un capteur de signal pour au moins un autre signal externe, influant sur la caractéristique d'irradiation sonore, et/ou avec le dispositif de transmission (25, 25', 49, 51, 59, 61, 69, 73, 75, 77, 79, 85, 93, 104).

24. Tête de transducteur acoustique selon la revendication 23, **caractérisée en ce que** le dispositif de commande et/ou de régulation (83) est relié fonctionnellement à la première bobine (85, 93) ou à la deuxième bobine, en particulier pour détecter un déplacement du corps de pulsation (69) par rapport au boîtier (3') et/ou pour provoquer un déplacement du corps d'entraînement (75) par rapport au boîtier (3'), est relié à la troisième bobine (79) ou à la quatrième bobine et/ou au dispositif d'augmentation de la résistance au frottement, en particulier, pour produire en cas de besoin un couplage sûr en entraînement du corps de pulsation (69) et du corps d'entraînement (75).

25. Tête de transducteur acoustique selon la revendication 24, **caractérisée en ce que** le dispositif de commande et/ou de régulation (83) est relié fonctionnellement à au moins un organe actif, de préférence un appareil de radio, un palier de moteur, un amortisseur et/ou un secoueur sur une paroi de projection, en particulier pour la transmission d'informations cinématiques du corps de pulsation (69) à l'organe actif.

26. Tête de transducteur acoustique selon l'une des revendications 2 à 25, **caractérisée en ce que** la première membrane (13, 13', 13", 13'"), le piston, le disque (100), la deuxième membrane (31, 31', 31"), le disque séparateur (107) et/ou le disque d'irradiation sonore (106) comprend, respectivement comprennent, un élastomère, un textile de renforcement, une matière synthétique, une tôle et/ou un métal, de préférence de l'aluminium.

27. Tête de transducteur acoustique selon l'une des revendications 2 à 26, **caractérisée en ce que** la première membrane (13, 13', 13", 13'"), la deuxième membrane (31, 31', 31") et/ou le disque séparateur (107) présente, respectivement présentent, au moins par zones, des épaisseurs différentes, des flexibilités différentes et/ou des formes différentes, de préférence pour fournir une zone centrale (13'b, 31'b, 107b) plus rigide et une zone de bordure (13'a, 31'a, 107a) plus flexible et/ou est ou sont réalisé(s) en plusieurs parties.

28. Tête de transducteur acoustique selon l'une des revendications 2 à 27, **caractérisée en ce que** la précontrainte de la première membrane (13, 13', 13", 13'"), de la deuxième membrane (31, 31', 31") et/ou du disque séparateur (107) et/ou la taille au moins d'une zone, susceptible de vibrer, de la première membrane (13, 13', 13", 13'"), de la deuxième membrane (31, 31', 31"), et/ou du disque séparateur (107), en particulier pendant le fonctionnement de la tête de transducteur acoustique (1, 1', 1", 1'", 1"", 1""'), est, respectivement sont, susceptibles d'être commandée(s) et/ou être réglée(s).

29. Transducteur acoustique dans une zone de gaz d'échappement et/ou d'admission d'un moteur à combustion interne, en particulier d'un véhicule automobile avec une. tête de transducteur acoustique (1, 1', 1", 1'", 1"", 1""') selon l'une des revendications précédentes.

30. Procédé de conversion acoustique, en particulier dans un véhicule automobile, faisant utilisation d'une tête de transducteur acoustique et/ou de transducteurs acoustiques, en particulier selon l'une des revendications précédentes, **caractérisé par** :
l'excitation, en particulier au moyen de pulsations d'admission et/ou des gaz d'échappement d'un moteur à combustion interne, d'un véhicule automobile, d'un premier organe de conversion de pulsations, disposé dans un premier tronçon de la tête de transducteur acoustique et déchargé du point de vue de la pression au moyen d'un dispositif d'équilibrage de pression, et la génération d'un déplacement d'un deuxième organe de conversion de pulsations, par transmission d'un déplacement du premier organe de conversion de pulsations, au moyen d'un dispositif de transmission, au deuxième organe de conversion de pulsations.

31. Procédé selon la revendication 30, **caractérisé en ce que** le déplacement est transmis par une liaison pratiquement rigide entre le premier organe de conversion de pulsations et le deuxième organe de conversion de pulsations.

32. Procédé selon la revendication 31, **caractérisé en ce que**, par l'intermédiaire d'un dispositif de liaison, de préférence automatiquement et/ou manuellement, en particulier pendant le fonctionnement de la tête de transducteur acoustique, en cas de besoin, la liaison pratiquement rigide, entre le premier organe de conversion de pulsations et le deuxième organe de conversion de pulsations, est établie, ou bien cette liaison est coupée, de préférence en fonction de la fréquence des pulsations amenées à la tête de transducteur acoustique.

33. Procédé selon la revendication 30 ou 32, **caractérisé en ce que** le déplacement du premier organe de conversion de pulsations est appréhendé à l'aide d'un dispositif de détection, de préférence électromagnétique, par le dispositif de détection est généré un signal de déplacement, le signal de déplacement est traité, en particulier amplifié, de façon électronique, à l'aide d'un dispositif de commande et/ou de régulation, et le deuxième organe de conversion de pulsations est déplacé en fonction du signal de déplacement, à l'aide d'un dispositif d'entraînement.

34. Procédé selon la revendication 33, **caractérisé en ce que** le signal de déplacement est amené au moins à un organe actif et/ou au signal de déplacement est superposé au moins un signal supplémentaire ,au moins par moments, dans un but entraînement du deuxième organe de conversion de pulsations.
